# FASCICULE DE BREVET EUROPEEN

(11) **EP 3 397 500 B1**
(45) Date de publication et mention de la délivrance du brevet: **03.08.2022**
(21) Numéro de dépôt: 16820293.5
(22) Date de dépôt: 23.12.2016
(51) Int. Cl.: B42D 25/20, B42D 25/351, B42D 25/355, B42D 25/378, B42D 25/373, B42D 25/342, B44F 1/10

(54) **ARTICLE SECURISE COMPORTANT UNE TRAME DE REVELATION ET UNE IMAGE COMBINEE**
SICHERER ARTIKEL MIT ENTHÜLLENDEM SCHIRM UND KOMBINIERTEM BILD
SECURE ITEM COMPRISING A REVEALING SCREEN AND A COMBINED IMAGE

(30) Priorité: 29.12.2015 FR 1563426
(43) Date de publication de la demande: 07.11.2018
(73) Titulaire: Oberthur Fiduciaire SAS, 75008 Paris (FR)
(72) Inventeur: DIETEMANN, Philippe, 38400 Saint Martin d'Hères (FR); GARCIA DE CRUZ, Fernand, 92600 Asnières sur Seine (FR)
(74) Mandataire: Nony
(86) Numéro de dépôt international: PCT/EP2016/082651
(87) Numéro de publication internationale: WO 2017/114803

(56) Documents cités:
- EP-A1- 1 389 537
- WO-A2-2004/113954
- FR-A1- 2 961 622
- FR-A1- 3 005 068
- US-A1- 2004 076 310

## Description

La présente invention se rapporte au domaine des articles sécurisés.

### Arrière-plan

Afin de se prémunir de contrefaçons ou de falsifications et afin d'augmenter le niveau de sécurisation, il est connu d'utiliser des éléments de sécurité appliqués en surface ou introduits en masse ou en fenêtre(s) dans un article sécurisé, par exemple une étiquette, un emballage, notamment pour des médicaments, des aliments, des cosmétiques, des pièces électroniques ou des pièces détachées.

L'article sécurisé peut notamment être choisi parmi un moyen de paiement, tel qu'un billet de banque, une carte bancaire, un chèque ou un ticket restaurant, un document d'identité telle qu'une carte d'identité, un visa, un passeport ou un permis de conduire, une carte sécurisée, un ticket de loterie, un titre de transport ou encore un ticket d'entrée à des manifestations.

Il est connu des demandes de brevet EP 2 367 695, EP 2 585 308 et EP 2 586 014 et du brevet EP 2 454 102 des effets de masquage d'images imbriquées par une trame de révélation permettant, lorsque la trame de révélation et l'image sont superposées, l'observation d'une image par déplacement de la trame de révélation par rapport à l'image ou par changement de l'angle d'observation.

Cependant, ces brevets présentent des images imbriquées sous forme de lignes pleines.

Il est également connu de la demande de brevet EP 2 740 607 un système comportant une trame de révélation, une couche présentant des pigments orientables par un champ magnétique externe et une couche magnétique présentant une trame de pôles nord et sud, la trame de révélation et la trame de pôles nord et sud étant de couleurs différentes. WO 2014 096 794 décrit une première trame sur laquelle une deuxième trame de surface est embossée, les lignes de trame de la première trame présentant une même couleur en lumière visible et des couleurs différentes lorsqu'elles sont observées sous une combinaison de lumières visible et invisible et les deux trames étant telles que le dispositif présente une couleur différente, selon l'angle d'observation, lorsqu'il est exposé à une combinaison de lumières visible et invisible.

Le document US 2004/076310 A1 décrit un ensemble comportant un article sécurisé et un autre objet, l'article sécurisé comportant une image combinée et l'objet comportant ou formant la trame de révélation., l'image combinée étant composée d'une pluralité d'images entrelacées, la trame de révélation permettant, lorsqu'elle est superposée à l'article sécurisé, d'observer des images révélées successives par déplacement de la trame de révélation par rapport à l'article sécurisé.

### Résumé

Il existe un besoin pour bénéficier d'articles sécurisés comportant un système optique anti-contrefaçon utilisant les outils des acteurs du domaine des articles sécurisés, capable de produire des effets optiques pouvant contribuer à l'authentification et/ou l'identification de l'article, et dont l'incorporation éventuelle dans un article tel qu'un papier puisse se faire relativement aisément.

L'invention vise à répondre à ce besoin et a pour objet, selon un premier de ses aspects, un article sécurisé ou un ensemble comportant un article sécurisé et un autre objet selon la revendication 1.

Le fait que les éléments soient composés de micromotifs permet de renforcer la sécurité de l'article. En effet, la présence des micromotifs impose une résolution de l'image combinée et/ou de la trame de révélation élevée et rend, de ce fait, la contrefaçon de l'article sécurisé plus difficile.

Grâce à l'invention, il est possible de bénéficier d'un article sécurisé offrant un nouveau moyen d'authentification, consistant en la formation d'images révélées différentes, conduisant par exemple à la formation d'un motif coloré particulier facilement reconnaissable par l'homme de la rue.

L'autre objet précité est par exemple semblable dans sa fonction et/ou dans sa forme à l'article sécurisé selon l'invention. Par exemple, l'article sécurisé et l'autre objet sont des billets de banque, notamment avec la même valeur fiduciaire. L'article sécurisé et l'autre objet peuvent alors ne se différencier l'un de l'autre que par un numéro de série par exemple.

Par « les images révélées comportant chacune une certaine proportion de chaque image imbriquée », on comprend que la trame de révélation laisse apparaître une certaine proportion de chacune des images imbriquées de l'image combinée pour former l'image révélée. Pour chaque image révélée, la proportion d'une image imbriquée est comprise entre 0 et 1, la valeur 0 étant attribuée à une image imbriquée lorsque cette dernière n'est pas une composante de l'image révélée, c'est-à-dire lorsque cette dernière est totalement occultée par la trame de révélation et la valeur 1 étant attribuée lorsque l'intégralité de l'image imbriquée est une composante de l'image révélée, c'est-à-dire lorsque cette dernière n'est pas du tout occultée par la trame de révélation.

### Micromotifs

Tous les éléments de toutes les images imbriquées et/ou de la trame de révélation sont composés d'un ou plusieurs micromotifs. Ceci permet de renforcer la sécurité de l'article sécurisé, le micromotif étant par exemple observé à l'aide d'une loupe et constituant une sécurité de niveau 2.

Les micromotifs peuvent chacun être un nombre, un texte, un ou plusieurs signes alphanumériques, un ou plusieurs idéogrammes, représenter un objet, une personne, un animal, un monument, de préférence être un nombre, un texte, un signe alphanumérique ou un ou plusieurs idéogrammes.

Le ou les éléments d'images imbriquées et/ou de la trame de révélation peuvent être composés chacun de plusieurs micromotifs, notamment d'un micromotif se répétant périodiquement selon une ou plusieurs directions sur toute la dimension de l'élément selon cette ou ces directions.

Les micromotifs d'un élément peuvent former une ligne apparaissant continue, notamment lorsqu'observés à l'œil nu à une distance d'observation normale.

Par «distance d'observation normale» on entend la distance d'observation habituelle d'un article sécurisé, par exemple 30 cm et de préférence 15 cm.

Avantageusement, tous les éléments d'une même image imbriquée sont composés du même micromotif, notamment d'un micromotif se répétant périodiquement selon une ou plusieurs directions sur toute la dimension des éléments selon cette ou ces directions.

Les micromotifs présentent au moins une dimension inférieure ou égale à 1 mm, mieux inférieure ou égale à 100 µm, encore mieux inférieure ou égale à 50 µm. Au vu de leurs dimensions, les micromotifs sont non appréhendables à l'œil nu et les éléments d'images imbriquées et/ou de trame apparaissent homogènes. Par exemple, la couleur des éléments d'images imbriquées et/ou de la trame de révélation dépend de la couleur des micromotifs les composant. Des micromotifs de couleur rouge forment des éléments de couleur rouge qui apparaissent uniformes.

De préférence, les micromotifs sont de couleurs différentes, de sorte que les éléments appartenant à des images imbriquées différentes soient de couleurs différentes, chacun des éléments ayant par exemple la couleur des micromotifs le composant. On a par exemple un écart colorimétrique ΔE^{∗}94 selon la C.I.E. 1994 supérieur ou égal à 2, de préférence supérieur ou égal à 3.

Comme cela est communément admis et précisé dans la C.I.E. 1994, la couleur est définie par la combinaison de trois paramètres que sont la teinte, la saturation et la luminosité. La teinte correspond à la perception de la couleur mesurée sur un disque chromatique, la saturation correspond à la pureté de la couleur et la luminosité correspond au degré d'éclaircissement ou d'assombrissement d'une couleur.

De préférence, les micromotifs sont de teintes différentes, de sorte que les éléments appartenant à des images imbriquées différentes soient de teintes différentes, chacun des éléments ayant par exemple la teinte des micromotifs le composant.

Les micromotifs appartenant à des images imbriquées différentes peuvent être différents par leurs aspects, notamment leurs formes, et/ou leurs teintes, opacités, saturations, luminescences ou brillances, et/ou présenter un contraste, notamment un contraste de saturation, d'intensité, de teinte et/ou de luminance, et/ou un écart colorimétrique suffisant pour permettre de distinguer, notamment sous lumière blanche, deux éléments d'images imbriquées adjacents lorsqu'ils sont observés avec un certain grossissement, par exemple avec une loupe. On a par exemple un écart colorimétrique ΔE^{∗}94 selon la C.I.E. 1994 supérieur ou égal à 2, de préférence supérieur ou égal à 3.

Les couleurs des micromotifs peuvent être des couleurs primaires ou non.

Les micromotifs peuvent être fluorescents et présenter des aspects, notamment des couleurs, différentes sous lumière UV.

Les micromotifs peuvent être luminescents.

Les micromotifs peuvent être représentés en positif ou en négatif.

Chaque élément d'image imbriquée et/ou de trame de révélation peut comporter un fond sur lequel est réalisé le ou les micromotifs.

Par exemple, les éléments d'images imbriquées et/ou de trame sont des lignes et les lignes d'images imbriquées et/ou de trame sont composées chacune d'un micromotif se répétant périodiquement sur toute leur longueur.

De préférence, les micromotifs sont sensiblement de la même largeur l que la ligne d'images imbriquées et/ou de trame qu'ils composent, notamment une largeur l inférieure ou égale à 1 mm, mieux inférieure ou égale à 100 µm, encore mieux inférieure ou égale à 50 µm.

### Image combinée

De préférence, l'image combinée comporte une alternance périodique d'éléments d'images imbriquées selon une ou plusieurs directions.

L'image combinée peut comprendre au moins deux images imbriquées, de préférence au moins trois.

L'image combinée peut comporter au moins deux éléments de chaque image imbriquée, de préférence au moins trois.

Selon la ou chacune des directions, les éléments successifs d'une même image imbriquée peuvent être espacés entre eux d'une distance définissant une période.

La ou chaque période peut être comprise entre 10 µm et 1 mm, de préférence entre 50 µm et 200 µm.

Les éléments appartenant à des images imbriquées différentes, notamment à au moins deux des images imbriquées différentes, peuvent être différents par leurs aspects, notamment leurs teintes, opacités, saturations, luminescences ou brillances, et/ou présenter un contraste, notamment un contraste de saturation, d'intensité, de teinte et/ou de luminance, et/ou un écart colorimétrique suffisant pour permettre de distinguer, notamment sous lumière blanche, deux éléments d'images imbriquées adjacents lorsqu'ils sont observés avec un certain grossissement par exemple à l'aide d'une loupe. Ainsi, au moins deux des, mieux toutes les images imbriquées, sont d'aspects différents.

De préférence, les éléments d'images imbriquées appartenant à des images imbriquées différentes sont de couleurs différentes. On a par exemple un écart colorimétrique ΔE^{∗}94 selon la C.I.E. 1994 supérieur ou égal à 2, de préférence supérieur ou égal à 3. Ceci permet d'avoir une image combinée polychrome.

De préférence, les éléments d'images imbriquées appartenant à des images imbriquées différentes sont de teintes différentes.

Les éléments d'image imbriquée d'une même image imbriquée apparaissent, de préférence, de la même couleur mais d'une couleur différente de celles des autres images imbriquées. Lors de la superposition de la trame de révélation avec l'image combinée, à des conditions d'observation données, l'image révélée par la trame de révélation peut être alors une image dont la couleur est définie par la proportion de chaque image imbriquée visible, c'est-à-dire la proportion de chaque couleur. Les images révélées par la trame de révélation sont de couleurs différentes. Par exemple, l'image combinée comporte trois images imbriquées de couleurs primaires, notamment de couleurs respectives rouge, verte et bleue et les images révélées sont chacune d'une couleur dépendant de leur proportion en chacune des images imbriquées, la couleur pouvant facilement être déterminée par ses coordonnées RVB. Les coordonnées RVB se présentent sous la forme de trois nombres compris entre 0 et 255 caractérisant ladite couleur, chaque nombre représentant la proportion d'une des composantes rouge, verte et bleue permettant d'obtenir ladite couleur.

Par « à des conditions d'observation données », on comprend une position et une orientation données de la trame de révélation par rapport à l'image combinée et un angle d'observation donné de la trame de révélation et de l'image combinée.

De préférence, l'image combinée, et les images imbriquées qu'elle comporte, sont des images tramées ; l'image combinée peut être une trame colorée.

Les éléments d'images imbriquées peuvent être luminescents, en particulier fluorescents, et présenter des aspects, notamment des couleurs, différents sous lumière UV. Ceci permet d'avoir des images révélées observables sous lumière UV, différentes ou non des images révélées observables en lumière visible.

Lorsque les éléments d'images imbriquées sont luminescents, ils peuvent être ou non visibles en lumière blanche.

Les éléments d'images imbriquées sont préférentiellement tous de même dimension selon la ou chacune des directions.

La dimension des éléments d'images imbriquées selon la ou une des directions est, de préférence, égale à la période selon cette direction divisée par le nombre d'images imbriquées. Cette dimension peut être inférieure ou égale à 1 mm, mieux inférieure ou égale à 100 µm, encore mieux inférieure ou égale à 50 µm. Ainsi, les éléments d'images imbriquées sont jointifs. Chaque élément d'image imbriquée peut se superposer partiellement avec un des éléments adjacents, la largeur de superposition étant inférieure ou égale à 10%, mieux à 5% de la dimension de l'élément d'image imbriquée selon ladite direction.

En variante, au moins deux éléments d'images imbriquées peuvent être de dimensions différentes selon la ou une des directions.

Les éléments d'images imbriquées ont, de préférence, la même forme générale.

Par exemple, l'image combinée comporte une alternance périodique de lignes d'images imbriquées, d'axes longitudinaux parallèles entre eux selon une direction. Les axes longitudinaux des lignes d'images imbriquées définissent une orientation générale de l'image combinée.

Chaque image imbriquée peut être formée de lignes continues ou discontinues, de préférence continues, deux lignes successives de la même image imbriquée étant espacées entre elles d'une distance S définie entre les axes longitudinaux des deux lignes adjacentes, cette dernière définissant la période de l'image combinée. Les lignes d'une même image imbriquée peuvent être toutes identiques ou non.

Les lignes d'une image imbriquée sont, de préférence, toutes de la même longueur. Mais il peut en être autrement, et au moins deux lignes d'images imbriquées peuvent être de longueurs différentes.

Chaque ligne d'une image imbriquée est préférentiellement de largeur l constante sur toute sa longueur, ses bords longitudinaux étant parallèles entre eux.

Les lignes d'images imbriquées sont, de préférence, toutes de même largeur.

La largeur l des lignes d'images imbriquées est, de préférence, égale à la période divisée par le nombre d'images imbriquées. Ainsi, les lignes d'images imbriquées sont jointives. La largeur l des lignes d'images imbriquées peut être inférieure ou égale à 1 mm, mieux inférieure ou égale à 100 µm, encore mieux inférieure ou égale à 50 µm.

Chaque ligne d'images imbriquées peut se superposer partiellement avec une des lignes adjacentes, la largeur de la superposition étant inférieure ou égale à 10%, mieux 5% de la largeur de ladite ligne d'images imbriquées.

En variante, au moins deux lignes appartenant à des images imbriquées différentes sont de largeurs différentes.

Les lignes d'images imbriquées ont, de préférence, la même forme générale, en d'autres termes, les bords des lignes d'images imbriquées sont parallèles entre eux. Les lignes d'images imbriquées peuvent être rectilignes, ou non, par exemple courbes, ondulées ou en créneaux.

En variante, les images imbriquées peuvent chacune être composées d'éléments, notamment de lignes, continus ou discontinus, formant un macromotif et chaque image révélée peut correspondre à une image imbriquée de sorte qu'un déplacement de la trame de révélation par rapport à l'image combinée et/ou qu'un changement de l'angle d'observation permette de passer d'une image imbriquée à l'autre et donc d'un macromotif à l'autre. Par exemple, l'image combinée correspond à la décomposition d'un mouvement notamment d'un texte, de signes alphanumériques, d'idéogrammes, d'un objet, d'une personne et/ou d'un animal, chaque motif correspondant à une étape du mouvement.

L'image combinée peut présenter une résolution supérieure ou égale à 800 dpi, mieux, supérieure ou égale à 1000 dpi. Autrement dit, elle nécessite pour sa réalisation des moyens d'impressions ou de fabrication autres capables de réaliser des détails correspondant à une telle résolution. Avec une telle résolution, les micromotifs ne sont pas visibles à l'œil nu à une distance d'observation normale et les éléments d'images imbriquées apparaissent comme des éléments homogènes. Ceci renforce la sécurité anti-copie et anti-contrefaçon de l'article.

L'image combinée peut être en tant que telle, c'est-à-dire en étant observée directement sans passer par la trame de révélation, d'aspect sensiblement homogène à l'œil nu à une distance d'observation normale compte tenu de sa finesse. Par exemple, l'image combinée peut apparaître à l'œil nu à une distance d'observation normale comme ayant un aspect uniforme dans des zones de sa surface de dimension macrométrique, notamment une couleur uniforme sur toute sa surface. Ceci permet si on le souhaite, d'avoir des images révélées qui présentent un aspect homogène à l'œil nu à une distance d'observation normale.

Dans le cas d'images imbriquées de différentes couleurs, l'image combinée et la trame de révélation peuvent être agencées de telle sorte que les images révélées apparaissent chacune de couleur unie.

L'image combinée peut présenter tout contour adapté, et notamment son contour peut définir un motif qui se trouve par ailleurs sur l'article ; l'image combinée est par exemple de contour définissant un motif tel qu'un personnage, animal, végétal, monument ou signe alphanumérique, qui apparait par ailleurs sur l'article, par exemple sous la forme d'une impression ou d'un filigrane.

### Trame de révélation

De préférence, la trame de révélation comporte une alternance périodique de deux éléments de trame selon une ou plusieurs directions autrement appelées orientations.

De préférence, la trame de révélation comporte au moins quatre éléments de trame, plus préférentiellement au moins six.

En variante la trame de révélation comporte une alternance périodique d'au moins trois éléments de trame. En particulier une trame de révélation comportant une alternance périodique d'une infinité d'éléments de trame forme un dégradé périodique.

Les éléments de trames sont, de préférence, d'opacités, de transparences et/ou de teintes différentes, notamment un élément de trame est occultant, notamment apparait opaque et l'autre élément est non occultant, par exemple apparaît non-opaque. Par exemple, la trame de révélation est formée d'une alternance périodique d'éléments occultants, par exemple noirs sensiblement opaques et d'éléments non-occultant, par exemple transparents, autrement appelés interlignes. De ce fait, lorsque la trame de révélation et l'image combinée sont superposées, les éléments occultants viennent empêcher l'observation d'une partie de l'image combinée et les éléments non-occultants laissent apparaître le reste de l'image combinée.

En variante, l'élément de trame occultant est un filtre qui est tel que lorsqu'il est superposé à l'image combinée, les parties d'image combinée auxquelles il est superposé ne sont pas visibles. Par exemple, la trame de révélation est un filtre coloré ne laissant passer aucune des couleurs de l'image combinée.

De préférence, les éléments de trame ont la même forme que les éléments d'images imbriquées. C'est-à-dire que si les éléments d'images imbriquées sont sous forme de lignes, les éléments de trame se présentent sous forme de lignes.

Les éléments de trame occultants peuvent être composés de micromotifs.

Avantageusement, lorsque la trame de révélation et l'image combinée sont superposées, la trame et l'image combinée ont la même ou les mêmes orientations. En particulier, les directions dans lesquelles les éléments de trame alternent périodiquement et les directions dans lesquelles les éléments d'images imbriquées alternent périodiquement sont identiques. De ce fait, lorsque la trame de révélation et l'image combinée sont superposées, les éléments de trame se superposent aux éléments d'images imbriquées de l'image combinée ; les éléments de trame occultants empêchent l'observation d'une partie des éléments d'images imbriquées de l'image combinée, et les autres éléments d'images imbriquées forment les images révélées.

Pour une même dimension selon une direction des éléments d'images imbriquées, une trame de révélation présentant des éléments de trame occultants de faible dimension permet l'observation d'une image révélée comportant une plus grande proportion d'images imbriquées, notamment de couleurs, qu'une image révélée observée avec une trame de révélation présentant des éléments de trames occultants de plus grande dimension.

La trame de révélation comporte des éléments de trame occultants et des éléments de trame non-occultants.

Les éléments occultants apportent un contraste visuel avec les éléments non-occultants. La frontière entre un élément occultant et un élément non-occultant est ainsi déterminée par le fait de pouvoir ou non observer l'effet recherché, par superposition avec l'image combinée.

Cette observation peut se faire à travers les éléments non-occultants. En variante, l'image combinée est située entre la trame de révélation et l'observateur, et les éléments occultants empêchent l'observateur de discerner les éléments occultants de l'image imbriquée qui lui sont superposés. Dans des exemples, l'élément non-occultant est parfaitement transparent ou d'une opacité uniforme suffisamment faible ou encore d'une teinte suffisamment claire pour permettre d'observer à travers lui ou sur lui le ou les éléments d'images imbriquées conduisant à l'effet recherché. Dans ce cas, la dimension selon une direction de l'élément non-occultant correspond à la largeur selon cette direction de la zone parfaitement transparente ou d'opacité uniforme suffisamment faible ou de teinte suffisamment claire. Dans ces exemples, la transition entre un élément occultant et un élément non-occultant est franche. Dans d'autres exemples, l'élément occultant et/ou l'élément non-occultant forme(nt) un dégradé. Dans ce cas la limite de l'élément non-occultant selon une direction, utile pour déterminer sa dimension selon cette direction, est celle à partir de laquelle l'opacité est suffisamment forte ou la teinte suffisamment sombre pour empêcher de voir l'effet recherché à travers ou sur l'élément. Par exemple, dans le cas où la transition entre un élément occultant et un élément non-occultant se fait avec un dégradé continu de gris d'opacité variant selon une direction entre Opₘᵢₙ et Opₘₐₓ, et qu'au-delà d'une opacité Op_{occ} il n'est plus possible de voir l'effet recherché à travers l'élément, la dimension de l'élément non-occultant est donnée par la dimension selon cette direction de la zone de l'élément où l'opacité est inférieure ou égale à Op_{occ}.

De préférence, la trame de révélation comporte un nombre fini d'éléments de trame. De préférence encore, les éléments de trame ne présentent aucun dégradé.

De préférence encore, les éléments non-occultants sont chacun d'opacité ou de luminosité (L^{∗} dans le système (L^{∗},a^{∗},b^{∗}) CIE94) uniforme, qui peut être nulle, respectivement faible, et les éléments occultants sont également de préférence d'opacité ou de luminosité uniforme.

De préférence, la période selon une direction est sensiblement égale à la période de l'image combinée selon une de ses directions.

La trame de révélation peut comporter au moins 5 éléments de trame occultants selon la ou chacune de ses directions.

Par exemple, la trame de révélation comporte une alternance périodique de deux lignes de trame d'axes longitudinaux parallèles entre eux.

De préférence, les deux lignes de trame ont des axes longitudinaux parallèles et définissent une orientation générale de la trame de révélation.

De préférence, chaque ligne de trame est de largeur constante sur toute sa longueur, ses bords longitudinaux étant parallèles entre eux. Les lignes de trame occultantes et les lignes de trame non-occultantes qui alternent entre elles peuvent être de même largeur ou non.

De préférence, les lignes de trame ont la même forme générale que les lignes d'images imbriquées.

Les deux lignes de trame sont, de préférence, rectilignes, mais en variante la trame de révélation comporte des lignes de trame qui ne sont pas rectilignes, étant par exemple courbes, ondulées ou en créneaux.

De préférence, les bords d'une des lignes de trame sont parallèles aux bords de l'autre des lignes de trame.

La résolution de la trame de révélation est, de préférence, supérieure ou égale à 800 dpi, plus préférentiellement supérieure à 1000 dpi.

La trame de révélation peut être en tant que telle d'aspect homogène à l'œil nu à une distance d'observation normale, compte tenu de sa finesse. En particulier, la trame de révélation peut apparaître observée à l'œil nu à une distance d'observation normale et en lumière blanche comme ayant un aspect, notamment une couleur, uniforme.

La trame de révélation peut présenter un contour de forme quelconque, par exemple circulaire, ovale, en section de disque, en étoile, polygonal, par exemple rectangulaire, carré, triangulaire, hexagonal, pentagonal ou en losange, ou former un motif plus complexe, notamment un motif représentant un texte, un signe alphanumérique, un idéogramme, un objet, une personne, un végétal, un monument et/ou un animal.

La trame de révélation peut comporter une inclusion d'un autre moyen de sécurité, notamment d'une autre trame de révélation.

Les images révélées sont observables en lumière réfléchie et/ou en lumière transmise, et de préférence elles sont observables à la fois en lumière réfléchie et en lumière transmise.

Avantageusement, les images révélées présentent un aspect homogène à l'œil nu à une distance d'observation normale, notamment une couleur homogène.

Les images révélées sont, de préférence, observables à la fois du côté de la trame de révélation et du côté de l'image combinée.

De préférence, les images révélées présentent des aspects différents, notamment des couleurs et/ou brillances différentes.

L'image révélée peut consister en au moins deux, de préférence au moins trois, images imbriquées adjacentes.

En variante, l'image révélée peut comporter une seule image imbriquée.

De préférence, l'image révélée forme un macromotif lorsque la trame de révélation est superposée à l'image combinée, à des conditions d'observation données. De préférence, ce macromotif est visible quand l'orientation de la trame de révélation est la même que celle de l'image combinée.

De préférence, les images révélées forment des macromotifs présentant des aspects différents, notamment des couleurs et/ou brillances différentes, par exemple ayant des coordonnées RVB différents et/ou des motifs différents, ces motifs correspondent par exemple aux différentes étapes d'un mouvement.

Le macromotif peut changer d'aspect lors d'un déplacement dans la ou une des directions de l'image combinée, et/ou d'un changement de l'angle d'observation. Par exemple, dans le cas d'une image combinée formée d'images imbriquées de différentes couleurs, le motif peut changer de couleur. Dans le cas d'images imbriquées correspondant à la décomposition d'un mouvement, le macromotif peut changer de sorte à restituer une impression de mouvement.

Le macromotif peut disparaître lors d'un changement de l'orientation de la trame de révélation par rapport à celle de l'image combinée, notamment lorsque l'orientation de la trame de révélation devient différente de celle de l'image combinée.

Le macromotif formé peut être de forme quelconque, notamment représenter un texte, un signe alphanumérique, un idéogramme, une forme géométrique, un objet, une personne et/ou un animal.

L'article sécurisé ou l'ensemble peut comporter une deuxième trame de révélation séparée de la première trame de révélation et destinée à se superposer à la même image combinée.

En variante, l'image combinée peut être formée d'une alternance périodique de pixels d'images imbriquées selon deux directions non parallèles.

Par « pixels », on comprend un motif élémentaire. Un pixel peut être de forme polygonale, notamment triangle, hexagone, rectangle ou carré.

La trame de révélation peut être formée d'une alternance périodique de pixels de trame occultants dans les mêmes deux directions et avec les mêmes périodes selon les deux directions. Ainsi, les pixels de trame occultants viennent empêcher l'observation d'une partie des pixels d'images imbriquées ne laissant apparaître qu'une certaine proportion de chaque image imbriquée pour chaque image révélée.

En variante, lorsque l'image combinée est formée d'une alternance périodique de pixels d'images imbriquées selon deux directions non parallèles, la trame de révélation associée peut être simplifiée en définissant une alternance périodique d'éléments de trame occultants et d'éléments de trame non-occultants sous forme de lignes.

### Observation

L'image combinée et/ou la trame de révélation peuvent être portées sur l'article sécurisé ou l'autre objet par un procédé d'impression, notamment offset, taille douce, laser, héliogravure, typographie ou sérigraphie, l'image combinée et/ou la trame de révélation étant imprimées avec des encres colorées ou non, visibles à l'œil nu, sous lumière ultraviolette (UV) et/ou infrarouge (IR), opaques, fluorescentes, translucides et/ou transparentes.

L'image combinée peut être imprimée notamment par une combinaison de couleurs présentant des écarts colorimétriques respectifs suffisants, par exemple une impression en CMJN (Cyan, Magenta, Jaune, Noir) et de préférence en RVB (Rouge, Vert, Bleu).

Avantageusement, des métallisations et/ou des démétallisations sont utilisées afin d'éviter la contrefaçon par impression.

Ainsi, l'image combinée et/ou la trame de révélation peuvent comporter des métallisations et/ou démétallisations, par exemple en des métaux différents, notamment en cuivre ou en aluminium et leurs alliages.

L'image combinée et/ou la trame de révélation peuvent encore être imprimées avec des cristaux liquides et être portées sur une zone de l'article sécurisé polarisant la lumière, de telle sorte que l'image combinée et/ou la trame de révélation ne soient visibles que lors du pliage de l'article sur lui-même ou qu'au travers d'un polariseur externe.

L'un au moins de l'image combinée et de la trame de révélation peut figurer sur une zone de l'article sécurisé au moins partiellement transparente, la superposition de la trame de révélation et de l'image combinée s'effectuant par pliage de l'article sécurisé ou par superposition de l'article sécurisé avec l'autre objet. La trame de révélation peut permettre, lorsque superposée au moins partiellement à l'image combinée de l'article sécurisé ou de l'autre objet, d'observer des images révélées différentes par un déplacement relatif de la trame de révélation par rapport à l'image combinée selon la ou une des directions de l'image combinée et de la trame de révélation.

Le pliage de l'article sécurisé peut se faire selon une ligne médiane de l'article, de préférence parallèle à un côté de l'article, par exemple selon une ligne médiane passant par le milieu de la longueur de l'article.

La trame de révélation et l'image combinée sont superposées en étant séparées entre elles par un intervalle d'épaisseur constante non nul.

Cet intervalle peut être formé par un substrat transparent ou translucide présentant du côté d'une première face du substrat l'image combinée et du côté d'une deuxième face du substrat, opposée à la première, la trame de révélation superposée à l'image combinée. La trame de révélation peut alors permettre d'observer des images révélées différentes, par un effet parallaxe, lors d'un changement de la direction d'observation de l'article sécurisé. L'intervalle entre la trame de révélation et l'image combinée est non nul, de préférence, supérieur ou égal à la période de la trame de révélation, notamment compris entre 10 µm et 1 mm, étant par exemple inférieur à 25 µm.

Dans ce cas, la trame de révélation permet d'observer des images révélées différentes lors d'un changement de la direction d'observation de l'article sécurisé.

Le substrat peut comporter ou être constitué par une matière thermoplastique, par exemple une polyoléfine, par exemple du polyéthylène (PE), du polychlorure de vinyle (PVC), du polyester, du polyéthylène téréphtalate (PET), du polycarbonate (PC), du polyester carbonate (PEC), du polyéthylène téréphtalate glycol (PETG), de l'acrylonitrile butadiène styrène (ABS) ou un film collecteur de lumière par exemple du type « guide d'ondes », par exemple un film luminescent à base de polycarbonate commercialisé par la société BAYER sous la dénomination LYSA^{®}.

Le substrat peut comporter des fibres cellulosiques et notamment du papier. En particulier, le substrat peut être un papier suffisamment translucide pour permettre de révéler les images imbriquées, notamment un papier calque.

Le substrat peut également être transparentisé localement ou non, par filigranage tel que décrit dans le brevet EP 1252389 ou par application d'une composition généralement grasse qui le transparentise de façon permanente, par exemple une composition faite d'huile et de matériau minéral transparent, comme décrit dans le brevet US 2 021 141, ou par exemple une composition sous forme d'une cire combinée à un solvant.

On peut aussi transparentiser le substrat en appliquant localement une cire par transfert à chaud, comme décrit dans le brevet US 5 118 526.

On peut encore utiliser pour le substrat une couche fibreuse comportant une matière thermofusible, par exemple du polyéthylène, comme décrit dans le brevet EP 0 203 499, qui sous l'action locale de la chaleur verra sa transparence varier.

### Article sécurisé

L'article sécurisé peut être au moins partiellement en papier ou plastique, notamment comporter une feuille en plastique laminé ou extrudé.

L'article sécurisé peut comporter au moins un jet de papier, notamment à base de fibres naturelles et/ou synthétiques, par exemple des fibres de coton ou de lin dans le cas d'un billet de banque.

L'article sécurisé peut être au moins partiellement transparent, opaque ou translucide, notamment opaque en lumière réfléchie et translucide en lumière transmise.

L'image combinée et/ou la trame de révélation peuvent être portées par un film, une bande de lamination, un patch et/ou un foil figurant sur l'article sécurisé. Le film, la bande de lamination, le patch et/ou le foil peuvent comporter des métallisations et/ou des démétallisations, par exemple en aluminium ou cuivre, ou tous types d'impressions.

Par « patch », on comprend un élément de dimensions plus petites que celle de l'article sécurisé et qui peut ne pas s'étendre jusqu'au bord de l'article. Le patch peut présenter un contour polygonal, circulaire, ovale ou formant un motif plus complexe, notamment un motif représentant un texte, un signe alphanumérique, un idéogramme, un objet, une personne, un végétal, un monument et/ou un animal.

Par « foil » ou « bande de lamination », on comprend un élément appliqué notamment à chaud, par exemple par transfert sur l'article sécurisé notamment à partir d'une structure porteuse.

Le film, la bande de lamination, le patch et/ou le foil peuvent comporter des impressions holographiques et/ou des cristaux liquides.

L'image combinée et/ou la trame de révélation peuvent encore être portées par un fil de sécurité, incorporé en surface, en masse ou de préférence en fenêtre(s) dans l'article sécurisé.

L'image combinée et/ou la trame de révélation peuvent être incorporées en fenêtre dans l'article sécurisé.

La fenêtre peut être formée sur l'article sécurisé lors de sa fabrication.

La fenêtre peut être formée par un manque de matière, par exemple l'absence locale de papier, au-dessus ou en dessous de l'image combinée et/ou de la trame de révélation, la fenêtre étant de préférence au moins partiellement transparente ou translucide du côté de l'image combinée et/ou de la trame de révélation opposée au manque de matière.

La fenêtre peut encore ne pas comporter de manque de matière. La fenêtre peut par exemple être au moins partiellement transparente ou translucide au-dessus ou en-dessous de l'image combinée et/ou de la trame de révélation, les zones transparentes ou translucides étant superposées l'une à l'autre de manière à pouvoir observer les deux côtés opposés de l'article sécurisé.

La fenêtre peut encore être traversante. La fenêtre peut présenter des manques de matière superposés de part et d'autre de la trame de révélation et/ou de l'image combinée. Deux côtés de l'image combinée et/ou de la trame de révélation peuvent ainsi être observables directement et non au travers de zones transparentes ou translucides. La trame de révélation et/ou l'image combinée peuvent être incorporées totalement dans la fenêtre ou partiellement.

L'article peut encore présenter une pluralité de fenêtres telles que décrites ci-dessus. Les fenêtres peuvent être toutes ou non du même type. Des exemples de réalisation de fenêtres dans les articles sécurisés sont par exemple donnés dans GB 1 552 853 qui divulgue la création d'une fenêtre notamment par transparentisation, découpe laser, abrasion ou incision mécanique, EP 0 229 645 qui décrit la création à l'aide de masques d'une fenêtre sur une face ou sur les deux faces d'un papier bijet, WO 2004/096482 qui décrit la création d'une fenêtre par découpe laser, CA 2 471 379 qui décrit la création d'une fenêtre transparente et association avec un élément de sécurité et WO 2008/006983 qui décrit la création d'une fenêtre transparente sur un papier bijet.

L'article sécurisé peut encore comporter un fil de sécurité présentant l'image combinée et/ou la trame de révélation, notamment une succession d'images combinées et/ou de trames de révélations.

L'article sécurisé peut encore comporter deux fils de sécurité, l'un portant au moins une image combinée et l'autre portant au moins une trame de révélation correspondante. Le ou les fils de sécurité peuvent présenter une largeur suffisante pour permettre d'y faire figurer l'image combinée et/ou la trame de révélation en totalité. La largeur du ou des fils de sécurité est de préférence être comprise entre 3 et 20 mm, plus préférentiellement entre 4 et 10 mm et par exemple égale à 6 mm.

Comme indiqué plus haut, la trame de révélation et/ou l'image combinée figurent avantageusement sur une zone de l'article au moins partiellement transparente, en particulier la trame de révélation et/ou l'image combinée peuvent être au moins partiellement transparentes.

La zone au moins partiellement transparente peut correspondre à un évidement, traversant ou non, de l'article dans lequel on place la trame de révélation et/ou l'image combinée.

La zone est par exemple constituée par un papier calque translucide.

La zone peut encore être constituée par une couche polymère comportant par exemple du polyéthylène (PE), du polychlorure de vinyle (PVC), du polyéthylène téréphtalate (PET), du polycarbonate (PC), du polyester carbonate (PEC), du polyéthylène téréphtalate glycol (PETG), de l'acrylonitrile butadiène styrène (ABS) ou un film collecteur de lumière par exemple du type « guide d'ondes », par exemple un film luminescent à base de polycarbonate commercialisé par la société BAYER sous la dénomination LYSA^{®}.

L'article sécurisé, ainsi que les éléments qu'il comporte comme par exemple un fil de sécurité, un patch et/ou un foil, peuvent comporter un ou plusieurs éléments de sécurité additionnels tels que définis ci-après.

Parmi ces éléments de sécurité additionnels, certains sont détectables à l'œil, en lumière du jour ou en lumière artificielle, sans utilisation d'un appareil particulier. Ces éléments de sécurité comportent par exemple des fibres ou planchettes colorées, des fils imprimés ou métallisés totalement ou partiellement. Ces éléments de sécurité sont dits de premier niveau.

D'autres types d'éléments de sécurité sont détectables seulement à l'aide d'un appareil relativement simple, tel qu'une lampe émettant dans l'ultra-violet (UV) ou l'infrarouge (IR). Ces éléments de sécurité comportent par exemple des fibres, des planchettes, des bandes, des fils ou des particules. Ces éléments de sécurité peuvent être visibles à l'œil nu ou non, étant par exemple luminescents sous un éclairage d'une lampe de Wood émettant à une longueur d'onde de 365 nm. Ces éléments de sécurité sont dits de deuxième niveau.

D'autres types d'éléments de sécurité encore nécessitent pour leur détection un appareil de détection plus sophistiqué. Ces éléments de sécurité sont par exemple capables de générer un signal spécifique lorsqu'ils sont soumis, de manière simultanée ou non, à une ou plusieurs sources d'excitation extérieure. La détection automatique du signal permet d'authentifier, le cas échéant, l'article. Ces éléments de sécurité comportent par exemple des traceurs se présentant sous la forme de matières actives, de particules ou de fibres, capables de générer un signal spécifique lorsque ces traceurs sont soumis à une excitation optronique, électrique, magnétique ou électromagnétique. Ces éléments de sécurité sont dits de troisième niveau.

Les éléments de sécurité additionnels présents au sein de l'article sécurisé peuvent présenter des caractéristiques de sécurité de premier, de deuxième ou de troisième niveau.

L'article sécurisé peut être un moyen de paiement, tel qu'un billet de banque, un chèque, une carte bancaire ou un ticket restaurant, un document d'identité tel qu'une carte d'identité ou un visa ou un passeport ou un permis de conduire, un ticket de loterie, une carte sécurisée, un titre de transport ou encore un ticket d'entrée à des manifestations culturelles ou sportives.

### Imageur

En variante, l'autre objet est un imageur électronique permettant de former une première image, la première image étant la trame de révélation ou l'image combinée, pour pouvoir la superposer à une deuxième image présente sur l'article sécurisé, la deuxième image étant l'autre de la trame de révélation et de l'image combinée.

On entend par « imageur électronique », un dispositif électronique permettant de produire une image par affichage ou projection.

L'imageur électronique peut comporter un écran sur lequel la première image est affichée.

L'imageur électronique peut comporter un écran de tout type connu, par exemple un écran d'ordinateur, de téléviseur, de téléphone portable, d'un livre ou agenda électronique, d'un assistant numérique personnel (« Personal Digital Assistant »), de tablette numérique, d'un cadran de montre, cette liste étant non limitative.

L'imageur électronique peut être un projecteur, dépourvu ou non d'écran sur lequel s'effectue la projection. Le projecteur peut permettre de projeter la première image sur un fond ou sur l'article de sécurité.

L'imageur électronique peut être un projecteur de tout type connu, par exemple un projecteur de diapositives, un vidéoprojecteur, un rétroprojecteur, un picoprojecteur ou nanoprojecteur, par exemple un vidéoprojecteur miniaturisé intégré dans un appareil portable (PDA, téléphone portable, ordinateur portable, par exemple), un projecteur cinématographique, cette liste étant non limitative.

L'imageur électronique permet de préférence de générer une image pixélisée, dont chaque pixel est adressable individuellement, de préférence avec au moins 256 niveaux de gris ou couleurs, et/ou de résolution comprise entre 50 et 1000 dpi (« Dot Per Inch » ou « Points Par Pouce »).

L'imageur électronique peut être un projecteur projetant une lumière visible, infrarouge (IR) et/ou ultra-violette (UV).

L'imageur électronique peut comporter un écran du type LCD (« Liquid Crystal Display »), LED « Light Emitting Diode »), OLED (« Organic Light Emitting Diode »), laser, plasma, électrochrome, FED (« Field Emission Display »), SED (« Surface-conduction Electron-emitter Display »), LCOS (« Liquid Crystal On Silicon ») ou encore un tube cathodique.

L'imageur électronique comporte de préférence un écran à cristaux liquides (LCD) .

L'écran peut présenter une résolution comprise entre 50 et 600 dpi, mieux entre 100 et 300 dpi, par exemple égale à 160 dpi.

La deuxième image peut figurer sur une zone d'opacité réduite de l'article sécurisé. Une telle zone d'opacité réduite peut notamment correspondre à une zone de moindre épaisseur, à une zone rendue transparente ou à une zone comprenant au moins une couche d'un matériau de moindre opacité. L'opacité de ladite zone d'opacité réduite sera en particulier suffisamment faible pour permettre une observation en transmission de la première image. De préférence, la deuxième image est visible en transmission et en réflexion.

La deuxième image peut figurer sur une zone au moins partiellement transparente ou translucide de l'article sécurisé.

Lorsque l'imageur électronique produit la première image au moyen d'une lumière polarisée, la deuxième image figure de préférence sur une zone au moins partiellement transparente ou translucide, notamment une fenêtre au moins partiellement transparente.

La première image produite par l'imageur électronique peut être affichée sur l'imageur électronique, par exemple sur un écran de l'imageur électronique.

En variante, la première image est projetée par l'imageur électronique, par exemple sur un fond ou sur l'article sécurisé. En particulier, lorsque la première image est projetée sur un fond, la deuxième image de l'article sécurisé peut être superposée à la première image projetée sur le fond. En variante, la première image est projetée au moins partiellement sur la deuxième image de l'article sécurisé.

L'article et l'imageur peuvent venir en contact ou non lorsque les images sont superposées.

La première image et/ou la deuxième image peuvent présenter des propriétés de polarisation.

Par exemple, la première image est produite par l'imageur électronique au moyen d'une lumière polarisée, notamment une lumière polarisée rectilignement, circulairement ou elliptiquement. L'imageur électronique peut comporter un écran émettant une lumière polarisée ou projeter une lumière polarisée.

L'article sécurisé peut comporter un filtre polarisant. En particulier, la deuxième image peut être réalisée à l'aide d'un filtre polarisant.

La deuxième image peut être réalisée selon au moins l'une des étapes suivantes :
- réalisation d'une ou plusieurs perforations dans au moins un filtre polarisant pour former la deuxième image,
- chauffage local d'au moins un filtre polarisant, par exemple à l'aide d'un laser, de façon à supprimer localement les propriétés polarisantes du filtre et à former la deuxième image,
- application sélective, par exemple par impression et/ou collage, sur au moins un filtre polarisant, d'un matériau diffusant, par exemple une silice colloïdale et/ou une bande adhésive, pour former la deuxième image,
- réalisation d'au moins une attaque sélective par réaction chimique et/ou par émission de rayonnement lumineux, notamment ultra-violet (UV) et/ou infrarouge (IR) et/ou laser, sur au moins un filtre polarisant, éventuellement à l'aide d'un masque, pour former la deuxième image, de façon notamment à annuler localement l'effet polarisant du filtre,
- application, notamment par impression ou par couchage, d'au moins un effet polarisant, notamment d'un composé polarisant, par exemple à l'aide d'une encre comportant ledit composé polarisant, sur un substrat donné non polarisant, notamment un film polymère, pour former la deuxième image,
- application, notamment par impression ou par couchage, d'au moins une composition comportant des cristaux liquides, notamment cholestériques, par exemple telle que celle commercialisée par la société SICPA sous la dénomination Oasis^{®}, sur un substrat donné polarisant, notamment un film polymère, pour former la deuxième image.

A titre de remarque, selon l'effet désiré, les étapes énoncées précédemment seront réalisées de manière à former une image qui est l'image en positif ou en négatif de la deuxième image. En particulier, on peut appliquer localement sur au moins un filtre polarisant, par exemple par impression, un polyuréthane aliphatique base polyéther, par exemple tel que celui commercialisé par la société LAMBERTI sous la dénomination Esacote^{®} PU21/S.

Dans la dernière possibilité mentionnée ci-dessus, lorsque lors de la mise en œuvre du procédé selon l'invention, la composition comportant des cristaux liquides cholestériques se situe entre le substrat polarisant et l'imageur électronique, les cristaux liquides cholestériques modifient la lumière polarisée de l'imageur électronique qui n'est pas arrêtée par le substrat et les zones recouvertes de cristaux liquides cholestériques apparaissent transparentes lorsque le substrat polarisant est orienté de façon à être opaque.

En revanche, lorsque le substrat polarisant se situe entre la composition comportant des cristaux liquides cholestériques et l'imageur électronique, les cristaux liquides cholestériques présentent un effet optiquement variable lorsque le substrat polarisant est orienté de façon à être opaque. L'effet optiquement variable des cristaux liquides cholestériques est plus généralement connu sous l'appellation d'effet « colorshift », la couleur des cristaux liquides cholestériques dépendant de l'angle d'observation et ceux-ci étant notamment observés sur un fond sombre, de préférence de couleur noire. L'effet « colorshift » des cristaux liquides cholestériques peut constituer une sécurisation supplémentaire pour authentifier et/ou identifier l'article sécurisé.

Ainsi, dans des exemples de mise en œuvre particulièrement préférés du procédé selon l'invention, la deuxième image est définie par un premier matériau polarisant superposé à un deuxième matériau polarisant, le premier matériau s'étendant notamment selon des motifs correspondant à la deuxième image et le deuxième matériau s'étendant de façon continue. Le premier matériau est de préférence une impression de cristaux liquides cholestériques et le deuxième matériau est de préférence un substrat linéairement polarisant.

Par « motifs correspondants à la deuxième image », on entend que lesdits motifs forment la deuxième image en négatif ou en positif.

Avantageusement, lorsque les première et deuxième images présentent des propriétés de polarisation, il n'existe qu'une seule orientation de l'une par rapport à l'autre permettant à l'une de masquer partiellement l'autre. Autrement dit, il n'existe qu'une seule orientation de la première image par rapport à la deuxième image permettant de ne pas pouvoir observer la première image au travers des zones polarisantes de la deuxième image, ou inversement. En effet, les première et deuxième images présentant des propriétés de polarisation sont constituées de zones polarisantes et de zones non polarisantes. Lorsqu'elles sont placées devant une source lumineuse émettant une lumière polarisée, il n'existe qu'une seule orientation selon laquelle les zones polarisantes deviennent opaques.

En particulier, dans le cas où l'article comporte un filtre polarisant il n'existe par exemple qu'une seule orientation de la deuxième image par rapport à la première image projetée ou affichée par l'imageur électronique au moyen d'une lumière polarisée, qui permette au filtre polarisant de masquer la lumière polarisée de l'imageur électronique. Le filtre polarisant peut n'apparaître opaque, notamment de couleur noire, que dans cette orientation, de préférence unique, de la première image par rapport à la deuxième image.

La présence d'une unique orientation des première et deuxième images l'une par rapport à l'autre telle que décrite ci-dessus peut permettre d'authentifier et/ou d'identifier l'article sécurisé selon un premier niveau de sécurité.

L'imageur électronique, par exemple l'écran de l'imageur électronique, et/ou l'article sécurisé peut comporter un indicateur permettant de renseigner l'utilisateur sur la manière de positionner les première et deuxième images l'une par rapport à l'autre pour obtenir ladite orientation, par exemple un repère visuel.

Selon une variante de réalisation, la deuxième image est imprimée avec un composé, notamment des cristaux liquides, visible uniquement lorsque placé devant un imageur électronique émettant une lumière polarisée, notamment un écran à cristaux liquides. Avantageusement, la deuxième image est transparente sous illumination non polarisée, par exemple sous un éclairage naturel, et est visible uniquement sous illumination polarisée à l'aide de l'imageur électronique, ce qui apporte une sécurisation supplémentaire à l'article sécurisé.

L'article sécurisé peut comporter un microcircuit intégré, par exemple une puce RFID ou une puce optique (activée par exemple par la lumière issue de l'imageur électronique), apte à communiquer avec l'imageur électronique pour que celui-ci produise, notamment affiche et/ou projette, une information renseignant sur la manière de positionner les première et deuxième images l'une par rapport à l'autre pour obtenir ladite orientation.

L'article sécurisé peut comporter un microcircuit intégré, par exemple une puce RFID ou une puce optique, apte à communiquer avec l'imageur électronique pour que celui-ci produise au moins une première image dont l'association avec la deuxième image permette de mettre en œuvre le procédé selon l'invention. En particulier, l'imageur électronique peut produire au moins une première image associée à une deuxième image de l'article sécurisé par communication entre l'imageur électronique et le microcircuit intégré.

L'imageur électronique peut encore produire au moins une première image à partir d'une photo et/ou d'une vidéo de l'article sécurisé, notamment de la deuxième image de l'article sécurisé ou d'un identifiant présent sur l'article, par exemple un logo ou un numéro de série. La photo et/ou vidéo peut être réalisée avec l'imageur électronique, un dispositif de capture d'image, par exemple une caméra numérique, connectée à l'imageur électronique par une liaison filaire ou non et/ou être transférée à l'imageur électronique, par exemple depuis un dispositif de stockage de données ou *via* un réseau, tel qu'Internet.

La première image peut être produite uniquement à partir de la photo et/ou vidéo de l'article sécurisé, ou en variante, être produite à partir de la photo et/ou vidéo de l'article sécurisé et d'une information supplémentaire, par exemple une information présente sur l'article sécurisé, sur la photo et/ou vidéo, saisie par l'utilisateur, ou encore reçue d'un réseau, par exemple d'un serveur sécurisé.

L'imageur électronique peut comporter un programme permettant d'identifier l'article sécurisé, et notamment la deuxième image, et de produire, notamment d'afficher et/ou de projeter, une première image obtenue à partir d'une base de données renseignant sur la première image à utiliser en fonction de l'article sécurisé, notamment de la deuxième image.

L'imageur électronique peut produire plusieurs premières images et/ou l'article sécurisé peut comporter plusieurs deuxièmes images, au moins l'une des premières images permettant d'observer l'information d'authentification et/ou d'identification lorsque superposée à au moins l'une des deuxièmes images selon le procédé de l'invention, ou inversement.

En particulier, il peut ainsi être possible d'authentifier et/ou d'identifier l'article de sécurité avec différents types d'imageurs électroniques.

En variante, un imageur électronique donné peut permettre d'authentifier et/ou d'identifier des articles sécurisés de différents types, comportant notamment des deuxièmes images différentes.

Par exemple, les deuxièmes images se différencient par leur taille, leur couleur, leur forme, voire par l'espacement entre les éléments de trame ou d'images imbriquées ou la largeur de ces dernières.

Les premières images peuvent également se différencier par leur taille, leur couleur, leur forme, voire par l'espacement entre les éléments de trame ou d'images imbriquées ou la largeur de ces dernières, voire encore par la taille des pixels, l'espacement entre les pixels ou la couleur des pixels.

Les imageurs électroniques peuvent par exemple se différencier de par leur marque, leur modèle, leur résolution, leur type, à savoir écran d'ordinateur, de téléviseur ou de téléphone, ou projecteur, par exemple.

La présence de plusieurs premières images et/ou deuxièmes images peut permettre d'authentifier et/ou d'identifier l'article de sécurité indépendamment des différences mentionnées ci-dessus.

La première image produite par l'imageur électronique peut provenir d'un réseau de communication avec lequel communique l'imageur électronique, par exemple un réseau de téléphonie, Internet ou un réseau interne, l'image étant par exemple téléchargée, et/ou être fournie avec l'imageur électronique, par exemple sur un support de données, par exemple un disque dur, une clé USB, un CD et/ou un DVD. L'article de sécurité peut, le cas échéant, comporter un tel support de données. Le support de données peut être un microcircuit intégré, par exemple une puce RFID ou optique, communiquant avec l'imageur électronique.

L'article sécurisé peut comporter une zone luminescente, par exemple fluorescente et/ou phosphorescente, et l'imageur électronique peut projeter la première image sur l'article sécurisé sous éclairage ultraviolet (UV).

En particulier, la deuxième image peut être une impression luminescente, par exemple réalisée sur un fond opaque noir de l'article sécurisé, sur laquelle est projetée la première image sous éclairage UV. La deuxième image n'est alors visible que sous éclairage UV.

La deuxième image peut encore être imprimée sur un fond luminescent de l'article sécurisé, de sorte qu'elle soit visible à la fois sous éclairage UV et éclairage normal.

### Procédé

L'invention a encore pour objet un procédé d'authentification d'un article sécurisé selon le premier et le deuxième aspect de l'invention, dans lequel on observe la ou les images révélées par la trame de révélation, on change l'angle d'observation et/ou la position de la trame de révélation par rapport à l'image combinée pour observer un changement de l'image révélée et on conclut quant à l'authenticité de l'article au moins sur la base de cette observation.

Dans le cas où l'image combinée et la ou les trames de révélation ne sont pas superposées au sein de l'article, on peut superposer au moins partiellement la trame de révélation à l'image combinée pour observer les images en pliant l'article sécurisé et/ou en superposant l'article sécurisé et l'autre objet, on change l'angle d'observation et/ou la position de la trame de révélation par rapport à l'image combinée pour observer un changement de l'image révélée et on conclut quant à l'authenticité de l'article au moins sur la base de cette observation.

Lorsque l'une de la trame de révélation et de l'image combinée est formée par un imageur électronique, le procédé peut comporter au moins l'une des étapes suivantes :
- superposer au moins partiellement la deuxième image de l'article avec une première image formée par l'imageur électronique afin de permettre d'observer une information d'authentification et/ou d'identification de l'article sécurisé.
- superposer au moins partiellement la deuxième image de l'article avec une première image produite par l'imageur électronique suite à une communication entre le microcircuit intégré et l'imageur électronique,
- superposer au moins partiellement la deuxième image de l'article avec une première image produite par l'imageur électronique à partir d'une photo et/ou vidéo de l'article sécurisé, notamment de la première image,

La photo et/ou vidéo peut être réalisée avec l'imageur électronique, un dispositif de capture d'image, par exemple une caméra numérique, connectée à l'objet et/ou être transférée à l'imageur électronique, par exemple depuis un dispositif de stockage de données ou *via* un réseau, tel qu'Internet.

L'invention pourra être mieux comprise à la lecture de la description détaillée qui va suivre, d'exemples de mise en œuvre non limitatifs de celle-ci, et à l'examen du dessin annexé, sur lequel :
- la figure 1A illustre la formation d'une image combinée,
- la figure 1B est un détail agrandi de la figure 1A,
- les figures 2A à 2C représentent une succession d'images révélées telle qu'elle peut être observée quand les conditions d'observation varient,
- les figures 3A à 3C représentent une variante de succession d'images révélées telle qu'elle peut être observée quand les conditions d'observation varient,
- la figure 4 illustre une variante d'image combinée,
- les figures 5A à 5D représentent une succession d'images révélées telles qu'elles peuvent être observées à l'aide de l'image combinée de la figure 4, quand les conditions d'observation varient,
- la figure 6 représente une variante d'image combinée,
- les figures 7A à 7H représentent des variantes de trames de révélation,
- la figure 8 représente en coupe, de façon schématique et partielle, un exemple d'article sécurisé réalisé conformément à un exemple de mise en œuvre de l'invention,
- la figure 9 illustre la possibilité de faire varier l'inclinaison en déformant l'article sécurisé,
- les figures 10 et 11 représentent deux exemples d'articles sécurisés selon l'invention,
- les figures 12A à 12D représentent d'autres exemples d'articles sécurisés selon l'invention, en section transversale, de façon schématique,
- les figures 13 et 14 illustrent des variantes de réalisation d'articles sécurisés selon l'invention, en section transversale, de façon schématique,
- les figures 15 et 16 représentent des exemples de réalisation de l'article sécurisé selon l'invention, l'image combinée ou la trame de révélation étant portée par une fenêtre de l'article,
- la figure 17 représente l'article sécurisé plié,
- les figures 18 et 19 représentent des exemples de réalisation d'article sécurisé selon l'invention, l'image combinée ou la trame de révélation étant portée par un fil de sécurité,
- les figures 20 à 23 représentent d'autres exemples de réalisation d'articles sécurisés selon l'invention, l'image combinée et/ou la trame de révélation étant portées par au moins un fil de sécurité ou un foil.
- les figures 24 à 26 représentent des variantes d'ensembles comportant un imageur électronique et un article,
- la figure 27 représente une variante de premières images formées par un imageur électronique,
- la figure 28 représente une variante d'article comportant un microcircuit intégré, et
- la figure 29 représente une variante d'ensemble, l'article comportant une deuxième image sous forme de trame de révélation et l'imageur électronique produisant une première image sous forme d'image combinée,
- la figure 30A représente un autre exemple d'image combinée,
- la figure 30B représente une variante avec une trame de révélation sous forme de pixels, et
- les figures 30C à 30E représentent une succession d'images révélées telle qu'elle peut être observée à l'aide de l'image combinée de la figure 30A et des trames de révélation de la figure 30B quand l'angle d'observation varie et/ou que la position relative de la trame de révélation et de l'image combinée varie.

### Image combinée

On a illustré à la figure 1A un exemple de formation d'une image combinée I en additionnant une pluralité d'images imbriquées I₁, I₂, ..., Iₙ. Chaque image imbriquée Iᵢ est formée de lignes d'images imbriquées iᵢ disposées de façon périodique selon la direction X_{I} et de même largeur li constante sur toute leur longueur. Les images imbriquées sont de même période S.

Comme illustré sur la figure 1B représentant un détail de l'image combinée, les lignes des images imbriquées i₁ à iₙ comportent des micromotifs 7 tels qu'illustrés sur la figure 1B, notamment sont formées par des micromotifs 7. Les micromotifs 7 des lignes iᵢ d'une image imbriquée Iᵢ peuvent être identiques.

De préférence, les micromotifs 7 des lignes i₁ à in appartenant à des images imbriquées différentes sont d'aspects différents, notamment de formes différentes et/ou de teintes, opacités, luminescences, brillances et/ou saturations différentes. De préférence, les micromotifs 7 des lignes i₁ à iₙ appartenant à des images imbriquées différentes sont de formes différentes, par exemple représentent des signes alphanumériques différents et/ou sont de teintes, opacité, saturation, luminescences ou brillances différentes, par exemple de couleurs différentes.

De préférence, les micromotifs 7 sont de la largeur l des lignes iᵢ de l'image imbriquée et d'une hauteur du même ordre de grandeur de sorte que, au vu de la résolution, les lignes iᵢ apparaissent d'une couleur homogène, les micromotifs 7 n'étant pas distinguables à l'œil. L'utilisateur doit par exemple utiliser une loupe pour visualiser les micromotifs 7, ce qui renforce la sécurité de l'article.

Par exemple, les micromotifs 7 des lignes iᵢ d'une image imbriquée peuvent être d'une certaine teinte de sorte que les lignes iᵢ apparaissent colorées de manière homogène.

Les micromotifs 7 peuvent être en positif ou en négatif.

Les micromotifs peuvent représenter des signes alphanumériques, des chiffres, du texte, des formes géométriques, des objets, des personnes ou des animaux.

De tels micromotifs 7 permettent de renforcer la sécurité de l'article 10 car ils forment des éléments de sécurité supplémentaires cachés dans les lignes qui ne sont pas visibles à l'œil nu. De plus, les lignes sont plus difficiles à contrefaire car elles nécessitent une résolution à la fabrication, notamment à l'impression, élevée.

Dans l'exemple illustré sur la figure 1B, l'image combinée I est formée de trois images imbriquées I₁, I₂ et I₃ comportant chacune des lignes d'image imbriquée i₁, i₂ ou i₃ présentant des micromotifs 7 colorées. Les lignes i₁ de la première image imbriquée I₁ sont formées d'une répétition du chiffre « 100 » en écriture positive de couleur rouge, les lignes i₂ de la deuxième image imbriquée I₂ sont formées d'une répétition du mot « AWS » en écriture positive de couleur verte et les lignes i₃ de la troisième image imbriquée I₃ sont formées d'une répétition du mot « BUTTERFLY » en écriture positive de couleur bleue. A l'œil nu, les lignes i₁ apparaissent rouges, les lignes i₂ apparaissent vertes et les lignes i₃ apparaissent bleues, les micromotifs « 100 », «AWS » et « BUTTERFLY » n'étant pas visibles.

Dans la suite des figures, les micromotifs 7 des lignes i₁ à in ne sont plus représentés. Les lignes i₁ à iₙ sont représentées comme des lignes d'aspect homogène mais il faut comprendre qu'elles présentent des micromotifs 7 tels que décrits ci-dessus.

Les lignes d'images imbriquées iᵢ sont d'axes longitudinaux parallèles définissant une orientation générale Oi de l'image combinée par leur direction générale. La périodicité est observée selon un axe X_{I} perpendiculaire à l'axe longitudinal des lignes d'images imbriquées.

L'image combinée I correspond à la superposition de ces images imbriquées I₁ à Iₙ en les décalant les unes par rapport aux autres selon l'axe X_{I} de sorte que les lignes d'images imbriquées i₁ à iₙ ne se superposent pas entre les différentes images.

Les largeurs l₁ à lₙ des lignes des images imbriquées i₁ à in sont telles que la somme des largeurs l₁ à lₙ de ces lignes i₁ à iₙ est inférieure ou égale à la période S, et de préférence, égale à la période S : ${\sum }_{j = 1}^{n} lj = S$

Dans l'exemple illustré, les lignes d'une image imbriquée i₁ à i₃ sont de même largeur l₁ à l₃ égale à S/3.

En variante, les lignes i₁ à iₙ des images imbriquées peuvent être de largeurs l₁ à lₙ différentes l'une par rapport à l'autre, tel que représenté sur la figure 6.

Dans l'exemple de la figure 1A, l'image combinée I est formée de trois images imbriquées I₁ à I₃. La première image imbriquée I₁ est formée d'une ligne rouge i₁ périodique, la deuxième image imbriquée I₂ est formée d'une ligne verte i₂ périodique et la troisième image imbriquée I₃ est formée d'une ligne bleue i₃ périodique. Les trois lignes des images imbriquées i₁ à i₃ sont de même largeur *l*. Les lignes des images imbriquées i₁ à i₃ sont rectilignes. L'image combinée I résultante est une image tramée présentant une alternance périodique de lignes i₁ à i₃ de différentes couleurs.

La période S est comprise entre 10 µm et 1 mm, de préférence entre 50 et 200 µm.

La largeur l des lignes des images imbriquées i₁ à in est inférieure ou égale à 50µm, étant par exemple sensiblement égale à 33 µm. Cette valeur correspond à une résolution de l'image combinée I d'environ 800 dpi, ce qui représente une limite pour les imprimantes conventionnelles qui ont généralement une définition maximum de 600 dpi, et qui constitue un facteur de sécurité.

Par ailleurs, l'œil humain ne percevant pas à une distance d'observation supérieure ou égale à 30 cm les détails inférieurs à approximativement 100 µm, une image combinée suffisamment fine apparaît d'aspect homogène, par exemple sensiblement blanche ici en lumière transmise.

Aussi, quelles que soient la ou les couleurs utilisées pour l'image combinée, la définition d'impression peut être suffisamment précise pour que le mélange des couleurs apparaisse comme homogène.

### Trame de révélation

Dans l'exemple illustré sur les figures 2A à 3C, la trame de révélation 4 est composée d'une alternance périodique de période Q constante de lignes de trame droites et occultantes 5a, notamment de lignes opaques noires, et de lignes non-occultantes 5b, notamment de lignes transparentes d'axes longitudinaux parallèles. La périodicité est observée selon un axe X_{T} perpendiculaire à l'axe longitudinal des lignes de trame 5a et 5b.

Les axes longitudinaux des lignes de trame 5a et 5b définissent une orientation générale de la trame Ot par leur direction générale.

Les lignes de trame opaques 5a sont d'une largeur m constante inférieure à la période *Q* de la trame et les lignes de trame transparentes 5b sont d'une largeur constante *k*, inférieure à la période Q.

Les largeurs des lignes de trames opaques 5a et des lignes de trames transparentes 5b peuvent être identiques ou non.

Dans l'exemple illustré, les lignes de trames 5a et 5b sont à bords rectilignes et parallèles, mais il peut en être autrement. La trame de révélation 4 peut comporter d'autres motifs tels que des créneaux ou des ondulations, tel qu'illustré respectivement aux figures 7A et 7B.

La résolution de la trame de révélation 4 est, de préférence, supérieure ou égale à 800 dpi.

La trame de révélation 4 peut être en tant que telle d'aspect homogène à l'œil nu à une distance d'observation normale, compte tenu de sa finesse. En particulier, la trame de révélation peut apparaître à l'œil nu à 15 cm de distance comme ayant une couleur grise, uniforme, plus ou moins foncée selon la largeur m de la ligne de trame opaque 5a.

Une image combinée et une trame de révélation suffisamment fines permettent d'apporter une sécurité anti-photocopie

L'image combinée I et/ou la trame de révélation 4 peuvent être formées par impression, métallisation, démétallisation, marquage laser, lithographie ou toute autre technique permettant de fixer ou faire apparaître une image.

Pour améliorer la sécurité, on peut utiliser des encres à cristaux liquides, par exemple pour imprimer l'image combinée I. L'animation, pour être révélée, peut alors nécessiter en plus de la trame de révélation, l'emploi d'un filtre polariseur, qui peut être présent sur l'article, ou non.

La trame de révélation 4 peut être formée par impression ou métallisation et/ou demétallisation.

Les lignes de trame opaques 5a de la trame de révélation 4 peuvent être brillantes ou mates.

En variante non illustré, les lignes opaques de la trame de révélation peuvent comporter des micromotifs tels que ceux décrits en relation avec la figure 1B.

En variante, la trame de révélation 4 est différente, notamment les lignes de trames ne sont pas opaques et transparentes. Les lignes de trame occultantes peuvent être formées d'un filtre ne laissant pas passer les longueurs d'ondes correspondant à l'image combinée et les lignes de trames non-occultantes peuvent laisser passer au moins partiellement ces longueurs d'ondes.

### Image révélée

La période Q de la trame de révélation 4 est égale à la période S de l'image combinée I.

Lorsque la trame de révélation 4 et l'image combinée I sont superposées et que l'orientation générale Ot de la trame de révélation 4 est sensiblement la même que l'orientation générale Oi de l'image combinée I, une image révélée Iᵣ peut être observée. L'image révélée Iᵣ correspond alors aux parties de l'image combinée I présentes sous les lignes de trames transparentes 5b pour un angle d'observation donné.

En effet, lorsque la trame de révélation 4 et l'image combinée I sont superposées, dans la condition citée précédemment et lorsque les images révélées sont observées du côté de la trame de révélation, les lignes de trame opaques 5a viennent masquer une partie des lignes d'images imbriquées i₁ à in, l'autre partie des lignes d'images imbriquées i₁ à in étant visible au travers des lignes de trame transparentes 5b. Les lignes de trames transparentes 5b permettent toutes la visualisation de la même proportion (P₁; ... ; Pn) des lignes d'images imbriquées i₁ à iₙ. La proportion Pᵢ correspond à la proportion d'une ligne iᵢ de l'image imbriquée Iᵢ visible.

Dans le cas où la superposition est observée du côté de l'image combinée I, les lignes de trames opaques 5a rendent les lignes d'images imbriquées i₁ à in sur lesquelles elles se superposent sombres et empêchent de ce fait leur visualisation. Ainsi seules les lignes d'images imbriquées i₁ à in superposées aux lignes de trames transparentes 4b sont visibles pour former l'image révélée Iᵣ.

De préférence, les images révélées Iᵣ sont observables en lumière réfléchie et en lumière transmise.

### Image colorée

Dans l'exemple des figures 2A à 2C, les lignes d'images imbriquées i₁ à iₙ sont toutes de même largeur li à lₙ et les lignes de trame opaques 5a ont une largeur *m* égale à deux fois la largeur des lignes d'images imbriquées i₁ à iₙ. Ainsi, les lignes de trame opaques 5a, lorsqu'elles sont bien positionnées par rapport aux lignes d'images imbriquées i₁ à iₙ, recouvrent deux images imbriquées, soient deux couleurs, et seule une image imbriquée, soit une seule couleur, est visible. Dans le cas de la figure 2A, tout le bleu est visible et tout le rouge et le vert sont cachés, la proportion (P₁; ... ; Pn) des lignes d'images imbriquées i₁ à in de l'image révélée Iᵣ est (0 ; 0 ; 1). De même pour la figure 2B, la proportion (P₁; ... ; Pn) des lignes d'images imbriquées i₁ à in de l'image révélée Iᵣ est (1 ; 0 ; 0) et pour la figure 2C, la proportion (P₁; ... ; Pn) des lignes d'images imbriquées i₁ à in de l'image révélée Iᵣ est (0 ; 1 ; 0).

En variante, dans l'exemple des figures 3A à 3C, les lignes d'images imbriquées i₁ à in sont toutes de même largeur li à lₙ et les lignes de trame opaques 5a ont une largeur m égale à 0,75 fois la largeur des lignes d'images imbriquées iᵢ à iₙ. Ainsi, les lignes de trame opaques 5a, lorsqu'elles sont bien positionnées par rapport aux lignes d'images imbriquées i₁ à iₙ, recouvrent les trois quarts d'une des images imbriquées, soit les trois quarts d'une couleur ; deux images imbriquées et un quart de la troisième image imbriquée sont donc visibles. Dans le cas de la figure 3A, tout le bleu et le vert et un quart du rouge sont visibles et trois quart du rouge est caché, la proportion (P₁; P₂ ; P₃) des lignes d'images imbriquées i₁, i₂ et i₃ de l'image révélée Iᵣ est (0,25 ; 1 ; 1). De même pour la figure 3B, la proportion (P₁; P₂ ; P₃) des lignes d'images imbriquées i₁, i₂ et i₃ de l'image révélée Iᵣ est (1 ; 0,25 ; 1) et pour la figure 3C, la proportion (P₁; P₂ ; P₃) des lignes d'images imbriquées i₁, i₂ et i₃ de l'image révélée Iᵣ est (1 ; 1 ; 0,25).

L'image révélée Iᵣ peut apparaître homogène à l'œil nu. Dans le cas d'une image combinée I sous la forme d'une trame colorée formée d'une alternance de lignes rouges, vertes et bleues de largeurs identiques l et d'une trame de révélation de largeur de ligne de trame transparente k, il est possible de déterminer la couleur de l'image révélée Iᵣ en coordonnées RVB à partir de la proportion (P_{R}, Pv, P_{B}). Les coordonnées RVB se présentent sous la forme de trois nombres compris entre 0 et 255 caractérisant ladite couleur, chaque nombre représentant chacun la proportion d'une des composantes rouge, verte et bleue permettant d'obtenir ladite couleur.

Les composantes ont pour coordonnées : $R = {R}_{max} ∗ {P}_{R} ,$ $V = {V}_{max} ∗ {P}_{V} ,$ et $B = {B}_{max} ∗ {P}_{B} ,$ avec ${R}_{max} = {V}_{max} = {B}_{max} = 255 ∗ \frac{k}{S}$

Il est ainsi possible de déterminer la couleur de l'image révélée en fonction de la largeur k des lignes de trames transparentes 5b et de la proportion (P_{R}, P_{V}, P_{B}) des images imbriquées I₁, I₂ et I₃.

L'image révélée Ir est observable en lumière transmise ou en lumière réfléchie à la fois du côté de la trame de révélation 4 et du côté de l'image combinée I quand la trame de révélation 4 et l'image combinée I sont superposées.

### Image révélée sous forme de motif

Dans la variante, illustrée sur les figures 4 à 5D, chaque image imbriquée I₁ à Iₙ comporte une alternance périodique de lignes continues ou discontinues telles que décrites précédemment, formant un motif, par exemple tel que représenté sur la figure 4. Le motif peut représenter un texte, des signes alphanumériques, des idéogrammes, un objet, une personne, un végétal, un monument et/ou un animal. Les lignes de trames transparentes 5b sont de largeur *k* égale à la largeur *l* d'une ligne d'images imbriquées. Ainsi, l'image révélée correspond à l'une des images imbriquées et peut permettre, comme illustré sur les figures 5A à 5D, l'observation d'au moins un motif de l'image imbriquée révélée. Un changement des conditions d'observations correspondant à un déplacement relatif de la trame de révélation 4 par rapport à l'image combinée I selon l'axe X et/ou un changement de l'angle d'observation de la trame de révélation 4 et de l'image combinée I peut permettre d'observer successivement les différentes images imbriquées I₁ à Iₙ, ce qui peut permettre de donner un effet de mouvement lorsque les images imbriquées I₁ à Iₙ représentent chacune la décomposition d'un mouvement.

Dans l'exemple des figures 4 à 5D, l'image combinée I comporte quatre images imbriquées I₁, I₂, I₃ et I₄ représentant différentes positions d'une spirale tournante, telles que représentées sur la figure 4. Les lignes d'image imbriquée i₁, i₂, i₃ et i₄ sont discontinues. La trame de révélation 4 permet, lorsqu'elle se superpose à l'image combinée en ayant la même orientation, l'observation de la spirale d'une des images imbriquées I₁ à I₄, comme illustré sur la figure 5A.

Dans la variante illustrée sur la figure 30A, l'image combinée I comporte une alternance périodique de pixels d'images imbriquées p₁ à pₙ selon deux direction X et Y. Les pixels d'images imbriquées p₁ à pₙ sont de forme rectangulaire mais il pourrait en être autrement. Par exemple les pixels pourraient être d'une autre forme polygonale, notamment carré, triangle, hexagone ou losange.

Les pixels de la figure 30A peuvent être également vus comme des lignes d'images imbriquées diagonales formées de pixels joints entre eux par un de leurs coins alternant périodiquement selon la direction Z.

La description qui précède, faite pour des lignes, s'applique aux pixels. Ainsi, les pixels p₁ à pₙ appartenant à des images imbriquées différentes présentent un aspect différent, notamment une teinte, une saturation, une brillance, une transparence, une luminescence différente. Par exemple les pixels p₁ à pₙ appartenant à des images imbriquées différentes sont de couleurs différentes, notamment rouge, verte et bleue.

L'image combinée I présente selon la direction X_{I} une période Sx et selon la direction Y_{I} une période S_{Y}. Ici, les directions X_{I} et Y_{I} sont perpendiculaires mais il pourrait en être autrement. Les directions X_{I} et Y_{I} pourraient former entre elles un angle non nul et différent de 90°.

Les pixels d'images imbriquées p₁ à pₙ présentent une dimension lx et une dimension l_{Y} selon respectivement les directions X_{I} et Y_{I}. Les dimensions l_{X} et l_{Y} sont chacune telles que décrites précédemment pour les lignes d'images imbriquées i₁ à iₙ.

La trame de révélation 4 est selon la figure 30B. Elle présente une alternance périodique de pixels de trame opaques 5a selon deux directions X_{T} et Y_{T} formant entre elles le même angle que les directions X_{I} et Y_{I}. Les pixels de trame opaques 5a sont séparés entre eux par des intervalles transparents 5b et se répètent selon les périodes Sx et S_{Y} de l'image combinée selon les directions respectives X_{T} et Y_{T}.

Les pixels de la trame de révélation peuvent être d'une dimension mx et d'une dimension my selon les directions respectives X_{T} et Y_{T} inférieures aux périodes Sₓ et Sy respectivement.

Dans l'exemple illustré, la dimension mx selon la direction X_{T} est égale à la dimension lx des pixels d'images imbriquées p₁ à pₙ et la dimension m_{Y} selon la direction Y_{T} est égale à la dimension l_{Y} des pixels d'images imbriquées p₁ à pₙ.

Les dimensions m_{X} et my peuvent être différentes respectivement de l_{X} et l_{Y} à condition que les périodes de la trame de révélation 4 et de l'image combinée I soient les mêmes dans chacune des directions X et Y.

Lors de la superposition de la trame de révélation 4 et de l'image combinée I de sorte que les directions X_{T} et X_{I} coïncident et que les directions Y_{T} et Y_{I} coïncident, la trame de révélation permet d'observer les images révélées Iᵣ telles que représentées sur les figures 30C à 30E.

Dans l'exemple illustré les pixels de trame opaques 5a cachent l'une des images imbriquées I₁ à Iₙ de sorte que deux des images imbriquées soient visibles. Sur la figure 30C, l'image révélée Iᵣ est formée des images imbriquées verte et rouge, sur la figure 30D, l'image révélée Iᵣ est formée des images imbriquées bleue et rouge et sur la figure 30E, l'image révélée Iᵣ est formée des images imbriquées bleue et verte.

Les différentes images révélées Iᵣ illustrées peuvent être obtenues par déplacement de la trame de révélation 4 par rapport à l'image combinée selon la direction X_{I}, la direction Y_{I} ou la direction Z et/ou par changement de l'angle de vue autour des directions X_{I}, Y_{I} ou Z.

### Observation d'un changement de l'ima2e révélée

Il est possible de faire varier l'image révélée Iᵣ observée en changeant les conditions d'observation de la trame de révélation 4 et de l'image combinée I superposées, et notamment, comme cela est détaillé par la suite, en changeant l'angle d'observation et/ou en déplaçant la trame de révélation 4 par rapport à l'image combinée I. Ainsi, virtuellement ou réellement, en déplaçant l'image combinée I par rapport à la trame de révélation 4 selon la direction X d'alternance des lignes de trame et des lignes d'images combinées, l'image révélée Iᵣ varie.

En changeant les conditions d'observation, il est possible de passer de la figure 2A à la figure 2B et à la figure 2C. Il en est de même pour les figures 3A à 3C et pour les figures 5A à 5D.

En faisant varier les conditions d'observation, l'utilisateur peut alors voir un changement de l'image révélée Iᵣ et conclure au vu de cette observation sur l'authenticité de l'article.

Dans le cas où les images imbriquées sont telles que décrites en relation avec les figures 4 à 5D, le déplacement de la trame de révélation 4 par rapport à l'image combinée I selon l'axe X permet l'observation successivement des différentes images imbriquées I₁ à I₄, ce qui donne l'impression à l'utilisateur que la spirale tourne autour de son axe central.

### Observation par superposition de part et d'autre d'un support

On a représenté à la figure 8 un premier mode de réalisation dans lequel un article sécurisé 10 selon l'invention, comporte un substrat 20 non opaque, par exemple parfaitement transparent, ayant une première face 20a portant l'image combinée I. La deuxième face 20b du substrat 2, opposée à la première, porte la trame de révélation 4.

Lorsque l'article sécurisé 10 est observé d'un côté ou de l'autre du substrat, la trame de révélation 4 permet d'observer une ou plusieurs images révélées Iᵣ. En changeant l'angle d'observation a, l'utilisateur change les conditions d'observation et la ou les images révélées Iᵣ sont modifiées comme décrit précédemment. Pour l'œil, un changement de l'angle d'observation correspond à un déplacement relatif de la trame de révélation 4 par rapport à l'image combinée I.

Pour pouvoir visualiser toutes les images imbriquées jusqu'à un angle d'inclinaison d'environ 45°, l'épaisseur *e* du substrat est, de préférence, supérieure ou égale à approximativement la période Q.

Par exemple, si une trame de période Q à 100 µm est utilisée, l'épaisseur *e* du substrat est supérieure à 100 µm.

Il peut être avantageux d'avoir un substrat dont l'épaisseur *e* est inférieure ou égale à 30 µm, mieux 25 µm, par exemple comprise entre 20 et 30 µm, voire 20 et 25 µm, bornes incluses ou exclues.

Une autre possibilité pour faire varier la direction d'observation de l'article sécurisé peut être de déformer le substrat, par exemple autour d'un axe de pliage, comme illustré à la figure 9.

Comme le système optique peut fonctionner en lumière transmise ou réfléchie, il peut être utilisé pour des fenêtres ou des fils introduits en fenêtres, par exemple dans un billet de banque.

En fonction du motif de la trame de révélation 4, un repérage de cette dernière par rapport à l'image combinée I peut être nécessaire, notamment dans le sens parallèle à l'orientation générale de ces dernières. Par exemple, pour une trame de révélation linéaire telle qu'illustrée à la figure 2, aucun repérage n'est nécessaire ; par contre, pour une trame ondulée, un repérage plus ou moins précis, en fonction de l'amplitude et de la fréquence des ondulations, peut s'avérer souhaitable. L'invention offre ainsi une possibilité de sécurisation modulable en fonction de la protection demandée et de la difficulté de mise en œuvre.

Pour les articles sécurisés comportant un fil introduit en fenêtre(s), l'image combinée I peut être obtenue par micro-photolithographie du fil et la trame de révélation 4 peut être réalisée grâce à une impression offset avec des encres réticulant sous UV effectuée dans un deuxième temps, lors de l'impression de l'article.

La trame de révélation 4 peut être associée, le cas échéant, à un motif d'impression de l'article.

Le motif de la trame de révélation 4 peut être imprimé ailleurs qu'en superposition avec l'image combinée I, sur l'article, à la même échelle ou à une échelle différente.

L'impression de la trame de révélation 4 peut déborder de l'image combinée I et s'étendre sur l'article sécurisé 10, comme illustré à la figure 10.

Plusieurs trames de révélation et images combinées, ayant par exemple la forme de petits carrés ou rectangles de quelques millimètres de côtés, peuvent être présents sur un même fil de sécurité 30, comme illustré à la figure 11.

Lorsque la trame de révélation 4 et l'image combinée I sont sur un fil intégré en fenêtre(s), comme illustré aux figures 12A et 12B, l'article sécurisé 10 peut comporter au moins deux fenêtres 31 et 32 permettant d'observer respectivement chacune des faces du fil, en réflexion.

Le substrat de l'article peut comporter au niveau des fenêtres 31 et 32 des manques de matière et des zones transparentes 35 et 36 permettant l'observation des images révélées des deux côtés de l'article sécurisé 10.

Les images imbriquées sont observables à travers la trame de révélation 4 du côté de la fenêtre 31 et avec la trame de révélation comme arrière-plan, du côté de la fenêtre 32.

L'article 10 peut également comporter une fenêtre traversante 31, comme représenté sur la figure 12D, la trame de révélation 4 et l'image combinée I étant situées au moins partiellement dans cette fenêtre traversante. De la sorte, il est possible d'observer les images révélées à la fois du côté recto et du côté verso de l'article sécurisé 10.

La trame de révélation 4 et l'image combinée sous la forme d'un fil de sécurité peuvent encore être incorporées dans un article sécurisé 10 qui présente une alternance de fenêtres 31 et 32 côté recto et côté verso, comme illustré sur la figure 12C. Il est ainsi possible d'observer les images révélées à la fois du côté recto et du côté verso de l'article sécurisé 10 au niveau des fenêtres 31 et 32, et notamment du fait de la présence des manques de matière et des zones transparentes 35 et 36.

On a représenté sur la figure 13 un exemple d'article sécurisé 10 comportant une perforation 40 dans laquelle sont placés au moins partiellement deux sous-éléments, notamment sous forme de foils ou patchs, 41 et 42.

Le sous-élément 41 comporte par exemple une trame de révélation 4 et le sous-élément 42 comporte par exemple l'image combinée I correspondante.

Les sous-éléments 41 et 42 peuvent se superposer au moins partiellement aux bordures de la perforation 40 avec ou non une compensation d'épaisseur.

Les sous-éléments 41 et 42 peuvent être au moins partiellement transparents ou translucides.

L'observation des images révélées peut se faire par observation en réflexion ou en transmission, par exemple à l'aide d'une source de lumière située derrière l'article 10 lors de l'observation.

Dans la variante illustrée à la figure 14, l'article sécurisé 10 comporte une image combinée I réalisée sous la forme d'impressions. Les impressions sont par exemple réalisées sur la surface de l'article sécurisé 10. De plus, un sous-élément 43, notamment sous forme de foil ou patch, est placé sur les impressions constituant l'image combinée I, le sous-élément 43 comportant la trame de révélation 4 correspondante, par exemple réalisée sur la surface du sous-élément 43.

L'article sécurisé 10 peut être opaque ou non. L'article sécurisé 10 peut être au moins partiellement transparent ou translucide pour permettre l'observation des images imbriquées, notamment du côté de l'image combinée I.

Dans les exemples des figures 13 et 14, les trames de révélation 4 et/ou les images combinées I pourraient être réalisées différemment, étant par exemple incorporées ou situées au-dessus ou en dessous des sous-éléments 41, 42 et 43.

En variante, l'image combinée comporte deux métallisations de différentes couleurs correspondant chacune à une image imbriquée, notamment une image imbriquée en cuivre et une image imbriquée en aluminium.

En variante encore, l'image combinée comporte au moins deux métallisations, notamment de même couleur, de différentes densités optiques correspondant chacune à une image imbriquée, créant ainsi un contraste de brillance.

L'image imbriquée en aluminium peut être de forte densité optique, ce qui lui donne un aspect brillant.

La trame de révélation 4 peut être d'aspect mat.

La superposition de l'image combinée I et de la trame de révélation 4 permet d'obtenir des images révélées Iᵣ₁ à I_{rg} mats ou brillantes.

### Observation par pliage du document ou superposition du document et d'un autre objet

Dans un deuxième mode de réalisation, illustré sur la figure 15, l'article sécurisé 10 comporte une fenêtre 50, de préférence au moins partiellement transparente, dans laquelle figure la trame de révélation 4. L'article 10 comporte également une image combinée I portée sur l'article 10, par exemple par impression, notamment impression taille douce, impression offset ou métallisation et/ou démétallisation. La zone sur laquelle figure l'image combinée 2 peut également être au moins partiellement transparente.

Pour observer l'image révélée, l'utilisateur doit donc plier l'article sécurisé 10, comme illustré sur la figure 17, pour ramener la trame de révélation 4 sur l'image combinée I de sorte que leur orientation générale soit la même et observer la ou les images révélées Iᵣ. Ainsi, les images révélées ne sont pas visibles lorsque l'article 10 n'est pas plié et il faut une action de l'utilisateur, à savoir plier l'article sécurisé 10, pour les faire apparaître. Ceci permet de renforcer la sécurité de l'article 10.

Sur la figure 16, l'article sécurisé 10 comporte une fenêtre 50, de préférence au moins partiellement transparente, dans laquelle figure l'image combinée I. L'article 10 comporte également un patch 55 comportant par exemple des impressions holographiques, sur lequel figure la trame de révélation 3. Le patch 55 peut également être au moins partiellement transparent.

Le patch 55 peut comporter des métallisations et/ou démétallisations, par exemple en aluminium, et la trame de révélation 4 peut comporter des impressions holographiques et/ou des métallisations et/ou démétallisations.

Sur la figure 18, l'article 10 comporte une fenêtre 50, de préférence au moins partiellement transparente, sur laquelle figure la trame de révélation 4. L'article 10 comporte également un fil de sécurité 60 sur lequel figure l'image combinée I. Le fil de sécurité 60 peut également être au moins partiellement transparent ou comporter une zone partiellement transparente au niveau de l'image combinée I.

On a représenté sur les figures 19 à 23 d'autres exemples d'article sécurisé 10 selon l'invention comportant une image combinée I et une trame de révélation 4 conformes à ceux des figures 15 et 16, l'image combinée I et/ou la trame de révélation 4 étant portées par au moins un fil de sécurité ou un foil.

Sur la figure 19, l'article 10 comporte un fil de sécurité 60 d'une largeur suffisante pour faire figurer en alternance des images combinées I et des trames de révélation 4. Avantageusement, le fil de sécurité 60 est au moins partiellement transparent ou présente une ou plusieurs zones au moins partiellement transparentes au niveau des images combinées I et/ou des trames de révélation 4.

Sur la figure 20, l'article 10 comporte un fil de sécurité 60 sur lequel figure une trame de révélation 4. L'article 10 comporte également une image combinée I, par exemple sous la forme d'une impression offset sur l'article 10.

Le fil de sécurité 60 peut être au moins partiellement transparent ou présenter une zone au moins partiellement transparente. L'article 10 peut également comporter une zone au moins partiellement transparente au niveau de l'image combinée I.

Sur la figure 21, l'article 10 comporte deux fils de sécurité 60a et 60b. Le fil de sécurité 60a comporte trois images combinées I et le fil de sécurité 60b comporte trois trames de révélation 4.

Le fil de sécurité 60a et/ou le fil de sécurité 60b peuvent être au moins partiellement transparents ou comporter au moins une zone au moins partiellement transparente, notamment au niveau d'une image combinée I ou d'une trame de révélation 4.

Sur la figure 22, l'article 10 comporte un foil 70 sur lequel figure une alternance d'images combinées I et de trames de révélation 4.

Le foil 70 peut être au moins partiellement transparent ou comporter au moins une zone au moins partiellement transparente au niveau d'une image combinée I et/ou d'une trame de révélation 4.

Sur la figure 23, l'article10 comporte un fil de sécurité 60 sur lequel figure une image combinée I. L'article 10 comporte également un patch 55, pouvant comporter des métallisations holographiques ou non, sur lequel figure une trame de révélation 4.

Le fil de sécurité 60 peut être au moins partiellement transparent ou comporter une zone au moins partiellement transparente au niveau de l'image combinée I.

Le patch 55 peut également être au moins partiellement transparent, notamment au niveau de la trame de révélation 4.

Dans tous les exemples précédemment décrits, les images combinées I et les trames de révélation 4 peuvent être interverties.

Les zones au moins partiellement transparentes peuvent être situées au niveau des images combinées I ou des moyens de révélation 4, ou au niveau des deux à la fois.

Le ou les fils de sécurité 60, 60a et 60b peuvent être introduits dans l'article sécurisé 10 de façon conventionnelle, par exemple en surface, en masse ou en fenêtre(s).

L'authentification des articles 10 peut se faire par pliage des articles 10 dans le sens de la longueur ou de la largeur de manière à superposer au moins partiellement les images combinées I et les trames de révélation 4, puis à déplacer relativement les uns par rapport aux autres de manière à visualiser par exemple l'illusion d'un mouvement et/ou à modifier l'angle d'observation des images combinées I et des trames de révélation 4 superposées.

En variante encore, il est également possible de superposer au moins partiellement l'article 10 avec un autre article similaire tel que décrit précédemment.

### Imageur

On a représenté sur les figures 24 à 26 des exemples d'association entre un article sécurisé 10 et un imageur électronique 100 permettant de former la trame de révélation 4 ou l'image combinée I.

Sur la figure 24, l'imageur électronique 100 est par exemple un écran d'ordinateur sur lequel est affichée une première image 110, la première image 110 étant la trame de révélation 4 ou l'image combinée I.

L'article sécurisé 10 est par exemple sous la forme d'un billet de banque et comporte une deuxième image 120, la deuxième image étant la trame de révélation 4 si la première image est l'image combinée et inversement.

L'article sécurisé 10 est placé sur l'écran de l'imageur électronique 100 de manière à superposer au moins partiellement la première image 110 à la deuxième image 120 pour observer la ou les images révélées Iᵣ et en déduire une information d'authentification et/ou d'identification de l'article sécurisé 10.

L'article sécurisé 10 peut être déplacé relativement à l'écran de l'imageur électronique 100 ou l'observateur peut changer d'angle d'observation pour permettre l'observation d'un changement de la ou des images révélées Iᵣ.

En variante, l'article sécurisé 10 en référence reste immobile par rapport à l'écran de l'imageur électronique 100 et la première image 110 est animée d'un mouvement sur l'écran, par exemple une translation, par exemple à l'aide d'un programme activé ou non par l'utilisateur.

Sur la figure 25, l'imageur électronique 100 est par exemple sous la forme d'un projecteur numérique, projetant une première image 110 sur un fond 150, par exemple le mur d'une pièce.

L'article sécurisé 10 comportant la deuxième image 120 peut alors être superposé au moins partiellement à la première image 110 projetée sur le fond 150 pour permettre l'observation de la ou des images révélées Iᵣ.

Sur la figure 26, l'imageur électronique 100 est un projecteur qui projette la première image 110 directement sur l'article sécurisé 10.

La première image 110 peut, comme dans l'exemple de la figure 26, être projetée, par exemple sous forme de « W », sur une zone de l'article sécurisé 10 où n'est pas présente la deuxième image 120. Puis, l'article sécurisé 10 est par exemple plié sur lui-même de manière à superposer la deuxième image 120, par exemple sous forme de « A », à la première image 110 projetée par l'imageur électronique 100. La partie de l'article sécurisé 10 comportant la deuxième image 120 peut en particulier être rabattue sur la partie comportant la première image 110, cette partie restant immobile, de manière à ce que la première image 110 se situe entre l'imageur 100 et la deuxième image 120.

Dans une variante, non représentée, la première image 110 est projetée directement sur la deuxième image 120 de l'article 10. En particulier, la projection de la première image 110 sur la deuxième image 120 de l'article 10 peut permettre une superposition au moins partielle des première et deuxième images. Puis, l'imageur électronique 100 peut être déplacé relativement à l'article 10 pour déplacer la trame de révélation 4 par rapport à l'image combinée I.

On a représenté à la figure 27 une variante de réalisation dans laquelle l'imageur électronique 100 est un écran affichant plusieurs premières images 110a, 110b, 110c et 110d.

Les premières images 110a à 110d peuvent avoir des propriétés différentes, par exemple des formes, des couleurs, des dimensions, des éléments, notamment des points ou lignes, de trame différents.

Avantageusement, les premières images 110a à 110d se différencient de manière à permettre à l'une d'entre elles au moins d'être associée à au moins une deuxième image 120 présente sur un article 10. De la sorte, il est par exemple possible d'authentifier et/ou identifier une plus grande diversité d'articles 10 ayant des deuxièmes images respectives différentes, correspondant aux différentes premières images 110a à 110d.

En variante, l'article 10 comporte plusieurs deuxièmes images 120 différentes, comme on peut le voir par exemple sur la figure 11, et l'imageur électronique 100 produit une ou plusieurs premières images 110. De la sorte, il est par exemple possible d'authentifier et/ou d'identifier un article de sécurité 1 donné sur une plus grande diversité d'imageurs électroniques différents, et notamment avec des imageurs électroniques ayant des résolutions différentes. De la sorte, les deux avantages précédemment décrits peuvent être réunis.

L'imageur électronique 100 peut afficher un ou plusieurs indicateurs 140a, 140b, 140c et 140d permettant de renseigner l'utilisateur sur la manière de positionner l'article 10 représenté sur la figure 28 par rapport à l'imageur.

En particulier, les indicateurs 140a à 140d peuvent permettre de savoir où positionner le coin supérieur droit de l'article 10, de manière à superposer correctement une deuxième image 120 d'un article 10 à une première image 110a, 110b, 110c ou 110d affichée sur l'écran de l'imageur électronique 100.

L'article 10 peut comporter un microcircuit intégré 152, par exemple une puce RFID ou optique, permettant de communiquer avec l'imageur électronique 100 afin de commander l'affichage d'un indicateur tel que décrit précédemment ou de diffuser une information sur la manière de positionner les première et deuxième images.

En variante, la puce 152 est apte à communiquer avec l'imageur électronique 100 pour permettre de produire la première image 110 associée à la deuxième image 120.

En particulier, lors du procédé d'authentification et/ou d'identification de l'article 10, on illumine la deuxième image 120 avec l'imageur électronique 100. La puce 152 comporte une information transmise à l'imageur électronique 100 qui projette ou affiche alors la première image 110 en fonction de cette information.

L'article 10, notamment la deuxième image 120, peut être photographié et/ou filmé par une caméra numérique appartenant ou reliée à l'imageur électronique 100. Un programme de reconnaissance peut alors permettre de reconnaître la deuxième image 120 et d'acquérir depuis une base de données une première image 110 associée à la deuxième image 120. La base de données est par exemple stockée sur un serveur sécurisé. La première image 110 ainsi obtenue est affichée et/ou projetée par l'imageur électronique 110 pour permettre d'authentifier et/ou d'identifier l'article 10.

En variante illustrée sur la figure 29, l'imageur électronique 100 se présente sous la forme d'un téléphone portable sur lequel est affichée une première image 110 sous forme d'image combinée I. L'article 10 comporte un filtre polarisant sur lequel a été formée la deuxième image 120 sous forme de trame de révélation 4. L'article 10 comportant la deuxième image 120 sous forme de trame de révélation 4 est superposé à la première image 110 sous forme d'image combinée I produite par l'imageur électronique 100, celui-ci émettant une lumière polarisée.

L'article 10 comportant la trame de révélation 4 peut être déplacé par un mouvement de translation selon l'axe X par rapport à l'image combinée I affichée par l'écran de l'imageur électronique 100, de façon à faire changer la ou les images révélées Iᵣ.

Un tel procédé permet d'authentifier et/ou d'identifier l'article de sécurité 1 selon plusieurs niveaux de sécurité.

Le positionnement de la trame de révélation 4 comportant le filtre polarisant selon l'orientation permettant d'observer l'opacité du filtre polarisant, cette observation n'étant visible que sur un écran émettant une lumière polarisée, par exemple un écran du type LCD, procure un premier niveau de sécurité.

La révélation de l'animation des images révélées par déplacement de la trame de révélation 4 relativement à l'image combinée I procure un deuxième niveau de sécurité.

En variante encore, l'imageur électronique 100 est un écran, notamment du type LCD, comportant une pluralité de pixels formant de préférence une image combinée, par exemple telle que décrite sur la figure 30A.

L'invention n'est pas limitée aux exemples illustrés. L'article sécurisé peut être réalisé avec d'autres sécurités de premier, deuxième ou troisième niveau, par exemple.

L'expression "comportant un" doit être comprise comme étant synonyme de "comprenant au moins un".

## Revendications

1. Article sécurisé (10) comportant une trame de révélation (4) et une image combinée (I), ou ensemble comportant un article sécurisé (10) et un autre objet (100), l'article sécurisé (10) comportant l'un de la trame de révélation (4) et de l'image combinée (I) et l'objet (100) comportant ou formant l'autre de la trame de révélation (4) et de l'image combinée (I),
l'image combinée (I) étant composée d'une pluralité d'images imbriquées (I₁ à Iₙ), chaque image imbriquée (I₁ à Iₙ) étant composée d'une pluralité d'éléments d'image imbriquée (i₁ à iₙ, p₁ à pₙ) composés d'un ou de plusieurs micromotifs (7), les micromotifs (7) appartenant à des éléments d'images imbriquées (I₁ à Iₙ) différentes étant différents par leurs couleurs, teintes, opacités, saturations ou luminescences ou brillances et/ou la trame de révélation (4) étant composée d'une pluralité d'éléments de trame (5a, 5b) composés d'un ou de plusieurs micromotifs (7),
la trame de révélation (4) permettant, lorsqu'elle est superposée à l'image combinée (I), d'observer des images révélées (Iᵣ) différentes
- par déplacement de la trame de révélation (4) par rapport à l'image combinée (I), et/ou
- par changement de l'angle d'observation a, la trame de révélation (4) et l'image combinée (I) étant superposées en étant séparées entre elles par un intervalle d'épaisseur constante non nul,
les images révélées comportant chacune une certaine proportion (P₁; ... ; Pₙ) de chaque image imbriquée (I₁ à Iₙ).

2. Article ou ensemble selon la revendication 1, tous les éléments (i₁ à in, p₁ à pₙ, 5a, 5b) de toutes les images imbriquées (I₁ à Iₙ) et/ou de la trame de révélation (4) étant composés d'un ou plusieurs micromotifs (7).

3. Article ou ensemble selon la revendication 1 ou 2, les éléments d'images imbriquées (i₁ à in, p₁ à pₙ) et/ou de trame de révélation (5a, 5b) étant composés chacun de plusieurs micromotifs (7), notamment d'un micromotif (7) se répétant périodiquement selon une ou plusieurs directions sur toute la dimension de l'élément (i₁ à iₙ, p₁ à pₙ, 5a, 5b) selon cette ou ces directions.

4. Article ou ensemble selon l'une quelconque des revendications 1 à 3, les micromotifs (7) présentant au moins une dimension (1) inférieure ou égale à 1 mm, mieux inférieure ou égale à 100 µm, encore mieux inférieure ou égale à 50 µm.

5. Article ou ensemble selon l'une quelconque des revendications précédentes, les micromotifs (7) appartenant à des images imbriquées (I₁ à Iₙ) différentes étant différents par leurs aspects, notamment leurs formes, et présentant un contraste, notamment un contraste de saturation, de teinte et/ou de luminance (L^{∗}), et/ou un écart colorimétrique suffisant pour permettre de distinguer, notamment sous lumière blanche, deux éléments d'images imbriquées (i₁ à iₙ, p₁ à pₙ) adjacents lorsqu'ils sont observés avec un certain grossissement, par exemple avec une loupe, de préférence les micromotifs (7) appartenant à des images imbriquées (I₁ à Iₙ) différentes sont de formes différentes et/ou de couleurs différentes, en particulier de teintes différentes.

6. Article ou ensemble selon l'une quelconque des revendications précédentes, l'image combinée (I) présentant une résolution supérieure ou égale à 800 dpi, mieux, supérieure ou égale à 1000 dpi.

7. Article ou ensemble selon l'une quelconque des revendications précédentes, les éléments (i₁ à in, p₁ à pₙ) d'une même image imbriquée apparaissant de même couleur mais d'une couleur différente de celles des autres images imbriquées (I₁ à Iₙ), l'image combinée (I) comportant au moins trois images imbriquées (I₁, I₂, I₃) de couleurs de préférence primaires, notamment de couleurs respectives rouge, verte et bleue et les images révélées (Iᵣ) étant d'une couleur dépendant de leur proportion (P₁; P₂; P₃) en chacune des images imbriquées (I₁, I₂, I₃).

8. Article ou ensemble selon l'une quelconque des revendications précédentes, l'image imbriquée (I) comportant une alternance périodique d'éléments (i₁ à in, p₁ à pₙ) d'images imbriquées selon une ou plusieurs direction (X, X_{I}, Y_{I}), chaque image révélée (Iᵣ) correspondant à une image imbriquée (I₁ à Iₙ).

9. Article ou ensemble selon l'une quelconque des revendications précédentes, la trame de révélation (4) comportant une alternance périodique de deux éléments de trame (5a, 5b) selon une ou plusieurs directions, les deux éléments de trame (5a, 5b) étant d'opacités, de transparences et/ou de teintes différentes, notamment un élément de trame (5a) étant occultant, notamment opaque, et l'autre élément (5b) étant non-occultant, notamment non-opaque.

10. Article ou ensemble selon la revendication 9 et la revendication 10, étant agencé de telle sorte que lorsque la trame de révélation (4) et l'image combinée (I) sont superposées, les directions (X, X_{T}, Y_{T}) dans lesquelles les éléments de trame (5a, 5b) alternent périodiquement et les directions (X, X_{I}, Y_{I}) dans lesquelles les éléments d'images imbriquées (i₁ à iₙ, p₁ à pₙ) alternent périodiquement sont identiques.

11. Article ou ensemble selon l'une quelconque des revendications précédentes, les images révélées (Iᵣ) formant des macromotifs présentant des aspects différents, notamment des couleurs et/ou brillances différentes, par exemple des coordonnées RVB différents et/ou des motifs différents, notamment les différentes étapes d'un mouvement.

12. Article ou ensemble selon l'une quelconque des revendications précédentes, l'un au moins de l'image combinée (I) et de la trame de révélation (4) figurant sur une zone de l'article sécurisé (10) ou de l'objet au moins partiellement transparente, la superposition de la trame de révélation (4) et de l'image combinée (I) s'effectuant par pliage du document de sécurité (10) ou par superposition du document de sécurité (10) avec l'autre objet, la trame de révélation (4) permettant, lorsque superposée au moins partiellement à l'image combinée (I) de l'article sécurisé (10) ou de l'autre objet (100), d'observer des images révélées (Iᵣ) différentes par un déplacement relatif de la trame de révélation (4) par rapport à l'image combinée (I) selon la ou une des directions de l'image combinée et de la trame de révélation.

13. Article ou ensemble selon l'une quelconque des revendications 1 à 12, la trame de révélation (4) et l'image combinée (I) étant superposées en étant séparées entre elles par un intervalle d'épaisseur constante, l'intervalle étant notamment formé par un substrat (20) transparent ou translucide présentant du côté d'une première face du substrat (20a) l'image combinée (I) et du côté d'une deuxième face du substrat (20b), opposée à la première, la trame de révélation (4) superposée à l'image combinée (I), de préférence l'article ou l'ensemble étant agencé de telle sorte que la trame de révélation (4) permette d'observer des images révélées (Iᵣ) différentes lors d'un changement de la direction d'observation de l'article sécurisé.

14. Ensemble selon l'une quelconque des revendications 1 à 13, l'autre objet étant un imageur électronique (100) permettant de former une première image (110), la première image (110) étant la trame de révélation (4) ou l'image combinée (I), pour pouvoir la superposer à une deuxième image (120) de l'article sécurisée (10), la deuxième image (120) étant l'autre de la trame de révélation (4) et de l'image combinée (I).

15. Procédé d'authentification d'un article sécurisé (10) selon l'une quelconque des revendications précédentes, dans lequel on observe l'image révélée (Iᵣ) par la trame de révélation (4), on change l'angle d'observation et/ou la position de la trame de révélation (4) par rapport à l'image combinée (I) pour observer un changement de l'image révélée (Iᵣ) et on conclut quant à l'authenticité de l'article (10) au vu du changement d'image observé.

## Patentansprüche

1. Sicherer Artikel (10), umfassend einen enthüllenden Schirm (4) und ein kombiniertes Bild (I), oder Anordnung, umfassend einen gesicherten Artikel (10) und ein anderes Objekt (100), wobei der gesicherte Artikel (10) eines von dem enthüllenden Schirm (4) und dem kombinierten Bild (I) umfasst und das Objekt (100) das andere von dem enthüllenden Schirm (4) und dem kombinierten Bild (I) umfasst,
wobei das kombinierte Bild (I) aus mehreren eingebetteten Bildern (I₁ bis Iₙ) besteht,
wobei jedes eingebettete Bild (I₁ bis Iₙ) aus mehreren Elementen des eingebetteten Bildes (i₁ bis iₙ, p₁ bis pₙ) zusammengesetzt ist, die aus einem oder mehreren Mikromotiven (7) zusammengesetzt sind, wobei die Mikromotive (7), die zu verschiedenen Elementen der eingebetteten Bilder (I₁ bis Iₙ) gehören, durch ihre Farben, Farbtöne, Opazitäten, Sättigungen oder Lumineszenzen oder Glanzgrade verschieden sind und/oder der enthüllende Schirm (4) aus mehreren Schirmelementen (5a, 5b) zusammengesetzt ist, die aus einem oder mehreren Mikromotiven (7) zusammengesetzt sind,
wobei der enthüllende Schirm (4) es ermöglicht, wenn er über das kombinierte Bild (I) gelegt wird, verschiedene enthüllte Bilder (Iᵣ)
- durch Verschiebung des enthüllenden Schirms (4) in Bezug auf das kombinierte Bild (I) und/oder
- durch Änderung des Betrachtungswinkels α zu betrachten, wobei der enthüllende Schirm (4) und das kombinierte Bild (I) so übereinandergelegt werden, dass sie durch einen konstanten Dickenabstand, der nicht null ist, voneinander getrennt sind,
wobei die enthüllten Bilder jeweils einen bestimmten Anteil (P₁;...:Pₙ) jedes eingebetteten Bildes (I₁ bis Iₙ) umfassen.

2. Artikel oder Anordnung nach Anspruch 1, wobei alle Elemente (i₁ bis iₙ, p₁ bis pₙ, 5a, 5b) aller eingebetteten Bilder (I₁ bis Iₙ) und/oder der enthüllende Schirm (4) aus einem oder mehreren Mikromotiven (7) bestehen.

3. Artikel oder Anordnung nach Anspruch 1 oder 2, wobei die Elemente der eingebetteten Bilder (i₁ bis iₙ, p₁ bis pₙ) und/oder des enthüllenden Schirms (5a, 5b) jeweils aus mehreren Mikromotiven (7) zusammengesetzt sind, insbesondere aus einem Mikromotiv (7), das sich periodisch in einer oder mehreren Richtungen über die gesamte Abmessung des Elements (i₁ bis iₙ, p₁ bis pₙ, 5a, 5b) in dieser oder diesen Richtungen wiederholt.

4. Artikel oder Anordnung nach einem der Ansprüche 1 bis 3, wobei die Mikromotive (7) mindestens eine Abmessung (1) aufweisen, die kleiner oder gleich 1 mm, besser kleiner oder gleich 100 µm und noch besser kleiner oder gleich 50 µm ist.

5. Artikel oder Anordnung nach einem der vorhergehenden Ansprüche, wobei die Mikromotive (7) zu verschiedenen eingebetteten Bildern (I₁ bis Iₙ) gehören, die durch ihre Aspekte, insbesondere ihre Formen, verschieden sind und einen Kontrast aufweisen, insbesondere einen Kontrast in Sättigung, Farbton und/oder Luminanz (L*) und/oder einen Farbunterschied, der ausreicht, um insbesondere unter weißem Licht zwei benachbarte Elemente des eingebetteten Bildes (i₁ bis iₙ, p₁ bis pₙ) zu unterscheiden, wenn sie mit einer gewissen Vergrößerung betrachtet werden, beispielsweise mit einer Lupe, wobei die Mikromotive (7), die zu verschiedenen eingebetteten Bildern (I₁ bis Iₙ) gehören, vorzugsweise verschiedene Formen und/oder verschiedene Farben aufweisen, insbesondere verschiedene Farbtöne.

6. Artikel oder Anordnung nach einem der vorhergehenden Ansprüche, wobei das kombinierte Bild (I) eine Auflösung aufweist, die größer oder gleich 800 dpi, besser größer oder gleich 1000 dpi ist.

7. Artikel oder Anordnung nach einem der vorhergehenden Ansprüche, wobei die Elemente (i₁ bis iₙ, p₁ bis pₙ) in ein und demselben eingebetteten Bild in gleicher Farbe erscheinen, aber in einer anderen Farbe als diejenigen der anderen eingebetteten Bilder (I₁ bis Iₙ), wobei das kombinierte Bild (I) mindestens drei eingebettete Bilder (I₁, I₂, I₃) vorzugsweise in Primärfarben, insbesondere in den Farben rot, grün bzw. blau, umfasst und die enthüllten Bilder (Iᵣ) eine Farbe haben, die von ihrem Anteil (P₁; P₂, P₃) in jedem der eingebetteten Bilder (I₁, I₂, I₃) abhängt.

8. Artikel oder Anordnung nach einem der vorhergehenden Ansprüche, wobei das eingebettete Bild (I) eine periodische Abfolge von Elementen (i₁ bis iₙ, p₁ bis pₙ) der eingebetteten Bilder in einer oder mehreren Richtungen (X, X_{I}, Y_{I}) umfasst, wobei jedes enthüllte Bild (Iᵣ) einem eingebetteten Bild (I₁ bis Iₙ) entspricht.

9. Artikel oder Anordnung nach einem der vorhergehenden Ansprüche, wobei der enthüllende Schirm (4) eine periodische Abfolge von zwei Schirmelementen (5a, 5b) in einer oder mehreren Richtungen umfasst, wobei die beiden Schirmelemente (5a, 5b) verschiedene Opazitäten, Transparenzen und/oder Farbtöne aufweisen, insbesondere ein Schirmelement (5a) verdunkelnd, insbesondere undurchsichtig, ist und das andere Element (5b) nichtverdunkelnd, insbesondere nichtundurchsichtig, ist.

10. Artikel oder Anordnung nach Anspruch 9 und Anspruch 10, der/die so beschaffen ist, dass, wenn der enthüllende Schirm (4) und das kombinierte Bild (I) übereinandergelegt werden, die Richtungen (X, X_{T}, Y_{T}), in denen sich die Schirmelemente (5a, 5b) periodisch abwechseln und die Richtungen (X, X_{I}, Y_{I}), in denen sich die Elemente des eingebetteten Bildes (i₁ bis iₙ, p₁ bis pₙ) periodisch abwechseln, identisch sind.

11. Artikel oder Anordnung nach einem der vorhergehenden Ansprüche, wobei die enthüllten Bilder (Iᵣ) Makromotive bilden, die verschiedene Aspekte aufweisen, insbesondere verschiedene Farben und/oder Glanzgrade, beispielsweise verschiedene RGB-Koordinaten und/oder verschiedene Motive, insbesondere verschiedene Schritte einer Bewegung.

12. Artikel oder Anordnung nach einem der vorhergehenden Ansprüche, wobei sich mindestens eines von dem kombinierten Bild (I) und dem enthüllenden Schirm (4) auf einem mindestens teilweise transparenten Bereich des gesicherten Artikels (10) oder des Objekts befindet, wobei das Übereinanderlegen des enthüllenden Schirms (4) und des kombinierten Bildes (I) durch Falten des Sicherheitsdokuments (10) oder durch Überlagern des Sicherheitsdokuments (10) mit dem anderen Objekt erfolgt, wobei der enthüllende Schirm (4) ermöglicht, wenn er mindestens teilweise über das kombinierte Bild (I) des gesicherten Artikels (10) oder des anderen Objekts (100) gelegt wird, verschiedene enthüllte Bilder (Iᵣ) durch relatives Verschieben des enthüllenden Schirms (4) in Bezug auf das kombinierte Bild (I) in der oder einer der Richtungen des kombinierten Bildes und des enthüllenden Schirms zu betrachten.

13. Artikel oder Anordnung nach einem der Ansprüche 1 bis 12, wobei der enthüllende Schirm (4) und das kombinierte Bild (I) überlagert werden, indem sie durch einen konstanten Dickenabstand voneinander getrennt sind, wobei der Abstand insbesondere durch ein transparentes oder durchscheinendes Substrat (20) gebildet wird, das auf der Seite einer ersten Fläche des Substrats (20a) das kombinierte Bild (I) aufweist und auf der Seite einer zweiten Fläche des Substrats (20b) der ersten entgegengesetzt den enthüllenden Schirm (4), der über das kombinierte Bild (I) gelegt ist, wobei der Artikel oder die Anordnung vorzugsweise so beschaffen ist, dass der enthüllende Schirm (4) ermöglicht, die verschiedenen enthüllten Bilder (Iᵣ) bei einer Änderung der Betrachtungsrichtung des gesicherten Artikels zu betrachten.

14. Anordnung nach einer der Ansprüche 1 bis 13, wobei das andere Objekt eine elektronische Abbildungsvorrichtung (100) ist, die es ermöglicht, ein erstes Bild (110) zu bilden, wobei das erste Bild (110) der enthüllende Schirm (4) oder das kombinierte Bild (I) ist, um es über ein zweites Bild (120) des gesicherten Artikels (10) zu legen, wobei das zweite Bild (120) das andere von dem enthüllenden Schirm (4) und dem kombinierten Bild (I) ist.

15. Verfahren zur Authentifizierung eines gesicherten Artikels (10) nach einem der vorhergehenden Ansprüche, wobei das durch den enthüllenden Schirm (4) enthüllte Bild (Ir) betrachtet wird, der Betrachtungswinkel und/oder die Position des enthüllenden Schirms (4) in Bezug auf das kombinierte Bild (I) verändert wird, um eine Änderung des enthüllten Bildes (Iᵣ) zu betrachten und aus der Änderung des betrachteten Bildes auf die Authentizität des Artikels (10) zu schließen.

## Claims

1. Secure item (10) comprising a revealing raster (4) and a combined image (I), or assembly comprising a secure item (10) and another object (100), the secure item (10) comprising one of the revealing raster (4) and of the combined image (I) and the object (100) comprising or forming the other of the revealing raster (4) and of the combined image (I),
the combined image (I) being composed of a plurality of interlaced images (I₁ to Iₙ),
each interlaced image (I₁ to Iₙ) being composed of a plurality of interlaced-image elements (i₁ to iₙ, p₁ to pₙ) composed of one or more micropatterns (7), the micropatterns (7) belonging to different interlaced image elements (I₁ to Iₙ) being different through their colours, hues, opacities, saturations or luminescences or brightnesses and/or the revealing raster (4) being composed of a plurality of raster elements (5a, 5b) composed of one or more micropatterns (7),
the revealing raster (4) making it possible, when it is superposed with the combined image (I), to observe different revealed images (Iᵣ)
- by displacing the revealing raster (4) with respect to the combined image (I) and/or
- by changing the angle of observation a, the revealing raster (4) and the combined image (I) being superposed while being separated from one another by a gap of non-zero constant thickness,
the revealed images each comprising a certain proportion (P₁; ...; Pₙ) of each interlaced image (I₁ to Iₙ).

2. Item or assembly according to Claim 1, all the elements (i₁ to iₙ, p₁ to pₙ, 5a, 5b) of all the interlaced images (I₁ to Iₙ) and/or of the revealing raster (4) being composed of one or more micropatterns (7).

3. Item or assembly according to Claim 1 or 2, the interlaced-image elements (i₁ to iₙ, p₁ to pₙ) and/or revealing raster elements (5a, 5b) each being composed of several micropatterns (7), especially of a micropattern (7) repeating periodically in one or more directions over the whole dimension of the element (i₁ to iₙ, p₁ to pₙ, 5a, 5b) in this or these directions.

4. Item or assembly according to any one of Claims 1 to 3, the micropatterns (7) exhibiting at least one dimension (1) of less than or equal to 1 mm, better less than or equal to 100 pm, better still less than or equal to 50 pm.

5. Item or assembly according to any one of the preceding claims, the micropatterns (7) belonging to different interlaced images (I₁ to Iₙ) being different through their appearances, especially their shapes, and exhibiting a contrast, especially a contrast of saturation, of hue and/or of luminance (L*), and/or a sufficient colorimetric difference to make it possible to distinguish, especially under white light, two adjacent interlaced-image elements (i₁ to iₙ, p₁ to pₙ) when they are observed with a certain enlargement, for example with a magnifying glass, preferably the micropatterns (7) belonging to different interlaced images (I₁ to Iₙ) are of different shapes and/or of different colours, in particular of different hues.

6. Item or assembly according to any one of the preceding claims, the combined image (I) exhibiting a resolution of greater than or equal to 800 dpi, better, greater than or equal to 1000 dpi.

7. Item or assembly according to any one of the preceding claims, the elements (i₁ to iₙ, p₁ to pₙ) of one and the same interlaced image appearing of the same colour but of a different colour from those of the other interlaced images (I₁ to Iₙ), the combined image (I) comprising at least three interlaced images (I₁, I₂, I₃) of preferably primary colours, especially of respective colours red, green and blue and the revealed images (Iᵣ) being of a colour dependent on their proportion (P₁; P₂; P₃) in each of the interlaced images (I₁, I₂, I₃).

8. Item or assembly according to any one of the preceding claims, the interlaced image (I) comprising a periodic alternation of elements (i₁ to iₙ, p₁ to pₙ) of interlaced images in one or more direction (X, X_{I}, Y_{I}), each revealed image (Iᵣ) corresponding to an interlaced image (I₁ to In).

9. Item or assembly according to any one of the preceding claims, the revealing raster (4) comprising a periodic alternation of two raster elements (5a, 5b) in one or more directions, the two raster elements (5a, 5b) being of different opacities, transparencies and/or hues, especially one raster element (5a) being occulting, especially opaque, and the other element (5b) being non-occulting, especially non-opaque.

10. Item or assembly according to Claim 9 and Claim 10, being disposed in such a way that when the revealing raster (4) and the combined image (I) are superposed, the directions (X, X_{T}, Y_{T}) in which the raster elements (5a, 5b) alternate periodically and the directions (X, X_{I}, Y_{I}) in which the interlaced-image elements (i₁ to iₙ, p₁ to pₙ) alternate periodically are identical.

11. Item or assembly according to any one of the preceding claims, the revealed images (Iᵣ) forming macropatterns exhibiting different appearances, especially different colours and/or brightnesses, for example different RGB coordinates and/or different patterns, especially the various steps of a motion.

12. Item or assembly according to any one of the preceding claims, one at least of the combined image (I) and of the revealing raster (4) featuring on a region of the secure item (10) or of the at least partially transparent object, the superposition of the revealing raster (4) and of the combined image (I) being performed by folding of the security document (10) or by superposition of the security document (10) with the other object, the revealing raster (4) making it possible, when superposed at least partially with the combined image (I) of the secure item (10) or of the other object (100), to observe different revealed images (Iᵣ) through a relative displacement of the revealing raster (4) with respect to the combined image (I) in the or one of the directions of the combined image and of the revealing raster.

13. Item or assembly according to any one of Claims 1 to 12, the revealing raster (4) and the combined image (I) being superposed by being separated from one another by a gap of constant thickness, the gap being in particular formed by a transparent or translucent substrate (20) exhibiting on the side of a first face of the substrate (20a) the combined image (I) and on the side of a second face of the substrate (20b), opposite to the first face, the revealing raster (4) superposed with the combined image (I), preferably the item or assembly being disposed in such a way that the revealing raster (4) makes it possible to observe different revealed images (Iᵣ) upon a change of the direction of observation of the secure item.

14. Assembly according to any one of Claims 1 to 13, the other object being an electronic imager (100) making it possible to form a first image (110), the first image (110) being the revealing raster (4) or the combined image (I), so as to be able to superpose it with a second image (120) of the secure item (10), the second image (120) being the other of the revealing raster (4) and of the combined image (I).

15. Method for authenticating a secure item (10) according to any one of the preceding claims, in which the revealed image (Iᵣ) is observed through the revealing raster (4), the angle of observation and/or the position of the revealing raster (4) are/is changed with respect to the combined image (I) so as to observe a change of the revealed image (Iᵣ) and it is concluded as regards the authenticity of the item (10) in view of the observed change of image.
